# EUROPÄISCHE PATENTSCHRIFT

(11) **EP 3 793 818 B1**
(45) Veröffentlichungstag und Bekanntmachung des Hinweises auf die Patenterteilung: **15.04.2026**
(21) Anmeldenummer: 19723414.9
(22) Anmeldetag: 10.05.2019
(51) Int. Cl.: B31F 1/28, B65H 19/18

(54) **WELLPAPPEANLAGE**
CORRUGATOR
ONDULEUSE

(30) Priorität: 15.05.2018 DE 102018207446
(43) Veröffentlichungstag der Anmeldung: 24.03.2021
(73) Patentinhaber: BHS Corrugated Maschinen- und Anlagenbau GmbH, 92729 Weiherhammer (DE)
(72) Erfinder: HANAUER, Tobias, 92729 Weiherhammer (DE); MARK, Maximilian, 95643 Tirschenreuth (DE); BAUERNFEIND, Michael, 92720 Schwarzenbach (DE); RUHLAND, Karl, 92536 Pfreimd (DE)
(74) Vertreter: Rau, Schneck & Hübner Patentanwälte Rechtsanwälte PartGmbB
(86) Internationale Anmeldenummer: PCT/EP2019/062070
(87) Internationale Veröffentlichungsnummer: WO 2019/219539

(56) Entgegenhaltungen:
- DE-A1- 102015 218 333
- US-A1- 2007 075 179

## Beschreibung

Die Erfindung betrifft eine Wellpappeanlage zum Herstellen von Wellpappe gemäß dem Oberbegriff des Anspruchs 1. Ferner richtet sich die Erfindung auf eine Kopplungs-/Entkopplungsanordnung für eine Wellpappeanlage. Die Erfindung ist außerdem auf ein Verfahren zur Herstellung von Wellpappe gerichtet.

Wellpappeanlagen sind aus dem Stand der Technik durch offenkundige Vorbenutzung allgemein bekannt. Der Stand der Technik offenbart auch Wellpappeanlagen mit Druckvorrichtungen zum Bedrucken einer Kaschierbahn einer Wellpappebahn. Nachteilig an diesen bekannten Wellpappeanlagen ist oftmals, dass diese äußerst unflexibel sind. Häufig sind lange Umrüstzeiten notwendig, um unterschiedliche Aufträge in der Wellpappeanlage abzuarbeiten.

Die gattungsgemäße DE 10 2015 218 333 A1 offenbart eine Wellpappeanlage mit einer Wellpappe-Herstellungslinie zum Herstellen einer Wellpappebahn und einer Druckbahn-Drucklinie zum Herstellen einer Druckbahn sowie einer Druckbahn-Übergabeanordnung, über die die Druckbahn-Drucklinie an die Wellpappe-Herstellungslinie angeschlossen ist. Die Wellpappe-Herstellungslinie umfasst eine Vorrichtung zum Herstellen einer einseitig kaschierten Wellpappebahn und eine Kaschierbahn-Spleißvorrichtung sowie eine Heiz-Zugpartie, durch die die einseitig kaschierte Wellpappebahn und eine Kaschierbahn unter Bildung der Wellpappebahn geführt sind. Die Kaschierbahn-Spleißvorrichtung umfasst eine Spleißeinrichtung, mittels welcher die Druckbahn an die Kaschierbahn spleißbar ist. Die Druckbahn-Drucklinie hat eine Inkjet-Druckvorrichtung zum Bedrucken der Druckbahn und eine Druckbahn-Speichervorrichtung, die eine dynamische Druckbahn-Speichereinrichtung und Druckbahn-Aufwickeleinrichtung aufweist. Zwischen der Druckbahn-Aufwickeleinrichtung und der dynamischen Druckbahn-Speichereinrichtung ist eine Druckbahn-Weichenanordnung zum Führen der Druckbahn zur Druckbahn-Aufwickeleinrichtung oder Wellpappe-Herstellungslinie angeordnet. Die Druckbahn-Übergabeanordnung weist Umlenkstangen auf. Die einseitig kaschierte Wellappebahn ist mit der Kaschierbahn der Wellpappe-Herstellungslinie oder Druckbahn verbindbar. Diese Wellpappeanlage hat sich bewährt. Nicht immer ist die Effizienz dieser Wellpappeanlage optimal.

Aus der US 2007/0075179 A1 ist eine Spleißvorrichtung für eine Wellpappeanlage bekannt.

Der Erfindung liegt die Aufgabe zugrunde, die Nachteile des Standes der Technik zu überwinden. Insbesondere soll eine Wellpappeanlage bereitgestellt werden, die äußerst flexibel ist. Eine entsprechende Kopplungs-/Entkopplungsanordnung und ein entsprechendes Verfahren zum Herstellen von Wellpappe sollen ebenfalls geliefert werden.

Diese Aufgabe wird erfindungsgemäß durch die in den Hauptansprüchen 1 und 16 angegebenen Merkmale gelöst. Der Kern der Erfindung liegt in einer Kopplungs-/Entkopplungsanordnung, die imstande ist, die Druckvorrichtung, insbesondere funktional, an die Wellpappe-Herstellungsanordnung zu koppeln, sodass in der Wellpappe-Herstellungsanordnung die Druckbahn, die mittels der Druckvorrichtung bedruckt sein kann, als Kaschierbahn verwendbar bzw. verwendet ist, und von der Wellpappe-Herstellungsanordnung, insbesondere funktional, zu entkoppeln, sodass eine Nutzung der Druckbahn als Kaschierbahn in der Wellpappe-Herstellungsanordnung ausbleibt und günstigerweise die von der Kaschierbahn-Abrollvorrichtung abgerollte Kaschierbahn in der Wellpappe-Herstellungsanordnung nutzbar ist. Die Kopplungs-/Entkopplungsanordnung ermöglicht einen Wechsel zwischen der Druckbahn und Kaschierbahn, insbesondere von der bisherigen Bahn auf die neue Bahn, in der Wellpappe-Herstellungsanordnung.

In entkoppeltem Zustand der Druckvorrichtung und Wellpappe-Herstellungsanordnung ist ein separates Herstellen, und insbesondere auch Handhaben, der Druckbahn und Kaschierbahn in der Druckbahn-/Kaschierbahn-Herstellungsanordnung möglich. So ist/sind die Druckbahn oder die Kaschierbahn getrennt oder beide gemeinsam herstellbar.

In gekoppeltem Zustand der Druckvorrichtung und Wellpappe-Herstellungsanordnung stellt die Druckbahn-/Kaschierbahn-Herstellungsanordnung, insbesondere nur, die Druckbahn her.

Beim Koppeln der Druckvorrichtung an die Wellpappe-Herstellungsanordnung verbindet die Kopplungsvorrichtung die Druckbahn und Kaschierbahn miteinander.

Beim Entkoppeln der Druckvorrichtung von der Wellpappe-Herstellungsanordnung sorgt die Entkopplungsvorrichtung vorzugsweise für eine Verbindung von der Kaschierbahn mit der Druckbahn und von einer von der Druckbahn-Speichervorrichtung gespeicherten Speicherbahn mit der Druckbahn.

Die Kaschierbahn und Druckbahn sind, insbesondere klebend, aneinander anschließbar, insbesondere anspleißbar, vorzugsweise unter Verwendung von mindestens einem Klebestreifen.

Die Speicherbahn und Druckbahn sind, insbesondere klebend, aneinander anschließbar, insbesondere anspleißbar, vorzugsweise unter Verwendung von mindestens einem Klebestreifen.

Es ist zweckmäßig, wenn bei dem Anbringen von mindestens einem Klebestreifen an einer Bahn bzw. bei der festen Verbindung mit einer weiteren Bahn, die Bahn, vorzugsweise endseitig, insbesondere gegenüber einem benachbarten Halteelement, wie einer Walze, örtlich festgelegt ist. Dies erfolgt beispielsweise mittels Unterdruck bzw. klemmend.

Die Speichervorrichtung ist vorzugsweise als Aufwickelvorrichtung ausgeführt.

Die mindestens eine Vorrichtung zum Herstellen von mindestens einer einseitig kaschierten Wellpappebahn hat vorzugsweise mindestens eine Riffeleinrichtung zum Riffeln von mindestens einer zu wellenden Materialbahn unter Bildung einer Wellbahn.

Es ist von Vorteil, wenn die mindestens eine Vorrichtung zum Herstellen von mindestens einer einseitig kaschierten Wellpappebahn mindestens eine Leimauftragseinrichtung zum Beleimen der mindestens einen Wellbahn aufweist.

Es ist zweckmäßig, wenn die mindestens eine Vorrichtung zum Herstellen von mindestens einer einseitig kaschierten Wellpappebahn mindestens eine Anpresseinrichtung zum Anpressen von mindestens einer Deckbahn gegen die mindestens eine mit Leim versehene Wellbahn umfasst.

Die mindestens eine einseitig kaschierte Wellpappebahn umfasst jeweils eine Wellbahn und Deckbahn. Mindestens eine Deckbahn-Abrollvorrichtung rollt die mindestens eine Deckbahn ab. Günstigerweise ist die Deckbahn-Abrollvorrichtung als Deckbahn-Spleißvorrichtung zum Abrollen einer endlosen Deckbahn ausgeführt. Mindestens eine Well-/Materialbahn-Abrollvorrichtung rollt die mindestens eine Well-/Materialbahn ab. Günstigerweise ist die Well-/Materialbahn-Abrollvorrichtung als Well-/Materialbahn-Spleißvorrichtung zum Abrollen einer endlosen Well-/Materialbahn ausgeführt.

Es ist zweckmäßig, wenn die Druckbahn-/Kaschierbahn-Herstellungsanordnung mindestens eine Fördereinrichtung zum Fördern der Druckbahn bzw. Kaschierbahn aufweist.

Günstigerweise hat die Druckbahn-/Kaschierbahn-Herstellungsanordnung eine Vorbeschichtungseinrichtung zum Vorbeschichten der zu bedruckenden Druckbahn.

Es ist von Vorteil, wenn die Druckbahn-/Kaschierbahn-Herstellungsanordnung eine Korona-Vorbehandlungseinrichtung zum Vorbehandeln der zu bedruckenden Druckbahn umfasst.

Die Druckbahn-/Kaschierbahn-Herstellungsanordnung weist vorzugsweise eine Lackiervorrichtung zum Überlackieren der bedruckten Druckbahn bzw. von deren mindestens einen Druckbereich auf.

Es ist zweckmäßig, wenn die Druckbahn-/Kaschierbahn-Herstellungsanordnung mindestens eine Trocknungseinrichtung zum Trocknen der Druckbahn umfasst. Günstigerweise erfolgt eine Trocknung der Vorbeschichtung des mindestens einen Aufdrucks und/oder der Lackierung.

Die Druckvorrichtung ist vorteilhafterweise eine Digital-Druckvorrichtung, insbesondere eine Inkjet-Druckvorrichtung. Sie kann mehrere Druckeinrichtungen umfassen. Andere bekannte Druckvorrichtungen sind alternativ einsetzbar. Die Druckvorrichtung ist insbesondere imstande, mindestens einen Buchstaben, eine Ziffer, ein anderes Zeichen, eine Grafik und/oder ein Foto auf die Druckbahn aufzudrucken. Günstigerweise wird dafür Farbe bzw. Tinte herangezogen. Die Druckbahn ist bzw. bleibt vorzugsweise eine glatte ungewellte Bahn.

Die Kaschierbahn-Abrollvorrichtung ist vorzugsweise außerhalb bzw. beabstandet zu der Wellpappe-Herstellungsanordnung angeordnet.

Mittels der Übergabeanordnung ist beispielsweise die Kaschierbahn von der Druckbahn-/Kaschierbahn-Herstellungsanordnung der Wellpappe-Herstellungsanordnung übergebbar. Alternativ ist mittels der Übergabeanordnung die Druckbahn als Kaschierbahn von der Druckbahn-/Kaschierbahn-Herstellungsanordnung der Wellpappe-Herstellungsanordnung übergebbar.

Die Verbindevorrichtung erzeugt unter Verwendung der mindestens einen einseitig kaschierten Wellpappebahn und der Kaschierbahn/Druckbahn und Verbindung derselben die beidseitig kaschierte Wellpappebahn. Sie ist günstigerweise als Heiz- und Zugvorrichtung bzw. Heiz-Andrückvorrichtung ausgebildet. Es ist zweckmäßig, wenn diese einen Heiztisch und mindestens einen Andrückgurt unter Bildung eines Andrückspalts zwischen dem mindestens einen Andrückgurt und dem Heiztisch umfasst.

Die mindestens eine Kaschierbahn-Trennvorrichtung umfasst günstigerweise mindestens ein verlagerbares Kaschierbahn-Trennelement und günstigerweise auch ein entsprechendes Kaschierbahn-Gegen-Trennelement zum Wechselwirken mit dem mindestens einen Kaschierbahn-Trennelement beim Trennen der Kaschierbahn. Diese Ausgestaltung führt zu einer besonders effizienten Kopplungs-/Entkopplungsanordnung. Günstigerweise ist die mindestens eine Kaschierbahn-Trennvorrichtung beim bzw. für das Koppeln der Druckvorrichtung und Wellpappe-Herstellungsanordnung aktiv.

Die mindestens eine Druckbahn-Trennvorrichtung umfasst günstigerweise mindestens ein verlagerbares Druckbahn-Trennelement und günstigerweise auch ein entsprechendes Druckbahn-Gegenelement zum Wechselwirken mit dem mindestens einen Druckbahn-Trennelement beim Trennen der Druckbahn. Diese Ausgestaltung führt zu einer besonders effizienten Kopplungs-/Entkopplungsanordnung. Günstigerweise ist die mindestens eine Druckbahn-Trennvorrichtung beim bzw. für das Koppeln und/oder Entkoppeln der Druckvorrichtung und Wellpappe-Herstellungsanordnung aktiv.

Eine Kopplungs-/Entkopplungsanordnung für eine Wellpappeanlage umfasst bevorzugt
- eine Kopplungsvorrichtung zum Koppeln einer Druckvorrichtung an eine Wellpappe-Herstellungsanordnung unter Verwendung einer Druckbahn als Kaschierbahn in der Wellpappe-Herstellungsanordnung,
- wobei eine Entkopplungsvorrichtung zum Entkoppeln der Druckvorrichtung von der Wellpappe-Herstellungsanordnung unter Verwendung einer Kaschierbahn in der Wellpappe-Herstellungsanordnung vorhanden ist, welche einen Wechsel zwischen der Druckbahn und der Kaschierbahn ermöglicht.

Günstigerweise ist die fertige Wellpappe dreilagig. Alternativ weist diese mehr als drei, beispielsweise fünf oder sieben, Lagen auf. Die Kaschierbahn/Druckbahn bildet eine äußere Lage. Die fertige Wellpappe kann außen bedruckt oder unbedruckt sein.

Die hier verwendeten Ausdrücke "stromaufwärts", "stromabwärts", "nachgeordnet", "vorgeordnet" oder dergleichen beziehen sich insbesondere auf die jeweilige geförderte bzw. transportierte Bahn.

Weitere vorteilhafte Ausgestaltungen der Erfindung sind in den Unteransprüchen angegeben.

Die Kopplungs-/Entkopplungsanordnung gemäß dem Unteranspruch 2 ist besonders bediener- bzw. benutzerfreundlich. Sie arbeitet äußerst effizient bzw. wirtschaftlich. Die Kopplungsvorrichtung und/oder Entkopplungsvorrichtung arbeitet/arbeiten zumindest teilweise, günstigerweise zumindest größtenteils, günstigerweise vollständig, automatisiert.

Die Wellpappeanlage gemäß Unteranspruch 3 ist besonders wirtschaftlich. Insbesondere ist ein Koppeln der Druckvorrichtung und Wellpappe-Herstellungsanordnung miteinander ohne Stoppen der Wellpappeanlage bzw. der Druckbahn-/Kaschierbahn-Herstellungsanordnung und/oder der Wellpappe-Herstellungsanordnung möglich. Es ist zweckmäßig, wenn die Wellpappe-Herstellungsanordnung und die Druckbahn-/Kaschierbahn-Herstellungsanordnung zumindest zeitweise funktional unabhängig voneinander sind. Vorzugsweise sind sie beim Koppeln bzw. für das Koppeln im Stande, unabhängig voneinander zu arbeiten bzw. zu produzieren. Die Wellpappe-Herstellungsanordnung produziert dann gegebenenfalls eine beidseitig kaschierte Wellpappebahn, während die Druckbahn-/Kaschierbahn-Herstellungsanordnung beispielsweise eine bedruckte Druckbahn produziert und/oder eine Kaschierbahn abrollt. Ein vorbereitendes Rüsten ist dann vorzugsweise möglich, wenn die Wellpappe-Herstellungsanordnung und/oder die Druckbahn-/Kaschierbahn-Herstellungsanordnung arbeitet bzw. produziert.

Die Wellpappeanlage gemäß Unteranspruch 4 ist äußerst wirtschaftlich. Insbesondere ist ein Entkoppeln der Druckvorrichtung und Wellpappe-Herstellungsanordnung voneinander ohne Stoppen der Wellpappeanlage bzw. der Druckbahn-/Kaschierbahn-Herstellungsanordnung und/oder der Wellpappe-Herstellungsanordnung möglich. Es ist zweckmäßig, wenn die Wellpappe-Herstellungsanordnung und die Druckbahn-/Kaschierbahn-Herstellungsanordnung zumindest zeitweise funktional unabhängig voneinander sind. Vorzugsweise sind sie beim Entkoppeln bzw. für das Entkoppeln im Stande, unabhängig voneinander zu arbeiten bzw. zu produzieren. Die Wellpappe-Herstellungsanordnung produziert dann gegebenenfalls eine beidseitig kaschierte Wellpappebahn, während die Druckbahn-/Kaschierbahn-Herstellungsanordnung beispielsweise eine bedruckte Druckbahn produziert und/oder eine Kaschierbahn abrollt. Ein vorbereitendes Rüsten ist vorzugsweise möglich, wenn die Wellpappe-Herstellungsanordnung und/oder die Druckbahn-/Kaschierbahn-Herstellungsanordnung arbeitet bzw. produziert.

Gemäß dem Unteranspruch 6 ist die Kopplungs-/Entkopplungsanordnung zwischen der Kaschierbahn-Abrollvorrichtung und der Verbindevorrichtung, also der Wellpappe-Herstellungsanordnung, angeordnet.

Die Wellpappeanlage gemäß dem Unteranspruch 7 ist äußerst funktionssicher. Insbesondere ist die Kopplungs-/Entkopplungsanordnung imstande, die jeweils gerade geförderte/n Bahn/en störungsfrei zu fördern. Eine gegenseitige Beeinträchtigung zwischen diesen ist dort beispielsweise vermeidbar.

Insbesondere sind die Druckbahn und Kaschierbahn bei entkoppelter Druckvorrichtung und Wellpappe-Herstellungsanordnung in der Kopplungs-/Entkopplungsanordnung getrennt geführt.

Die mindestens eine Kaschierbahn-Druckbahn-Zusammenführeinrichtung gemäß dem Unteranspruch 8 ist zum Koppeln der Druckvorrichtung und Wellpappe-Herstellungsanordnung und/oder zum Entkoppeln derselben einsetzbar. Beispielsweise ist sie imstande, die Kaschierbahn und Druckbahn bereichsweise unter Bildung einer direkten oder indirekten, insbesondere linienförmigen, Berührstelle zum Koppeln der Druckvorrichtung und Wellpappe-Herstellungsanordnung zusammenzuführen. Beispielsweise ist sie imstande, die Kaschierbahn und Speicherbahn mit der Druckbahn bereichsweise unter Bildung einer direkten oder indirekten, insbesondere linienförmigen, Berührstelle zum Entkoppeln der Druckvorrichtung und Wellpappe-Herstellungsanordnung zusammenzuführen. Es ist zweckmäßig, wenn die Kaschierbahn-Druckbahn-Zusammenführeinrichtung mindestens eine Verlagerungseinheit, wie eine Hydraulikeinheit, Pneumatikeinheit, einen Elektroantrieb oder dergleichen, umfasst.

Das Paar von Zusammenführelementen gemäß dem Unteranspruch 9 greift beim Zusammenführen günstigerweise an einander abgewandten Seiten der Kaschierbahn und Druckbahn bzw. Aufwickelbahn an diesen an. Die Zusammenführelemente sind beispielsweise konstruktiv identisch oder unterschiedlich. Vorzugsweise ist mindestens ein Zusammenführelement als Walze, Rolle oder drehfestes Element, wie als Platte, Block oder dergleichen, ausgeführt. Es ist zweckmäßig, wenn das mindestens eine Paar von Zusammenführelementen gleichmäßig verlagerbar ist. Alternativ erfolgt eine ungleichmäßige Verlagerung. Beispielsweise ist eines der Zusammenführelemente ortsfest. Die Verlagerung erfolgt vorzugsweise mit der mindestens einen Verlagerungseinheit. Es ist zweckmäßig, wenn die Kaschierbahn-Druckbahn-Zusammenführeinrichtung im Stande ist, die Kaschierbahn und/oder Druckbahn/Aufwickelbahn für eine Vorbereitung einer festen Verbindung zwischen diesen bzw. für das Entkoppeln der Druckvorrichtung von der Wellpappe-Herstellungsanordnung örtlich festzulegen. Beispielsweise ist ein erstes Zusammenführelement im Stande, die Kaschierbahn örtlich festzulegen. Beispielsweise ist ein zweites Zusammenführelement im Stande, die Druckbahn/Aufwickelbahn örtlich festzulegen. Die jeweilige Bahn ist vorzugsweise klemmend und/oder mittels Unterdruck an dem jeweiligen Zusammenführelement bzw. gegenüber diesem festlegbar. Es ist zweckmäßig, wenn das jeweilige Zusammenführelement zum Halten der jeweiligen Bahn als Unterdruckwalze ausgeführt ist und/oder diesem mindestens ein Klemmmittel zugeordnet ist.

Die mindestens eine Klebestreifen-Anbringvorrichtung gemäß dem Unteranspruch 10 umfasst günstigerweise mindestens ein verlagerbares bzw. betätigbares Klebestreifen-Anbringelement zum Halten von mindestens einem Klebestreifen und Überführen desselben zwischen einer Klebestreifen-Aufnahmestellung und einer Klebestreifen-Übergabestellung. Das mindestens eine Klebestreifen-Anbringelement ist vorzugsweise als verschwenkbare bzw. drehbare Klebestreifen-Überführungswalze ausgeführt. Es ist zweckmäßig, wenn die mindestens eine Klebestreifen-Anbringvorrichtung mindestens ein Gegenelement zum Wechselwirken mit dem mindestens einen Klebestreifen-Anbringelement in dessen Klebestreifen-Übergabestellung aufweist.

Die mindestens eine Klebestreifen-Anbringvorrichtung bringt günstigerweise mindestens einen Klebestreifen an der Kaschierbahn zur Verbindung mit der Druckbahn für das Kopplen der Druckvorrichtung und Wellpappe-Herstellungsanordnung an. Die mindestens eine Klebestreifen-Anbringvorrichtung bringt günstigerweise mindestens einen Klebestreifen an der Druckbahn zur Verbindung mit der Speicherbahn für das Entkopplen der Druckvorrichtung und Wellpappe-Herstellungsanordnung an. Alternativ bringt die mindestens eine Klebestreifen-Anbringvorrichtung günstigerweise mindestens einen Klebestreifen an der Speicherbahn zur Verbindung mit der Druckbahn für das Entkopplen der Druckvorrichtung und Wellpappe-Herstellungsanordnung an.

Nachfolgend werden unter Bezugnahme auf die beigefügte Zeichnung zwei bevorzugte Ausführungsformen der Erfindung beispielhaft beschrieben. Dabei zeigen:
- Fig. 1: eine schematische Draufsicht auf einen Teil einer erfindungsgemäßen Wellpappeanlage,
- Fig. 2: eine Teil-Seitenansicht einer Wellpappe-Herstellungsanordnung der in Fig. 1 gezeigten Wellpappeanlage,
- Fig. 3: eine Seitenansicht einer Druckbahn-/Kaschierbahn-Herstellungsanordnung der in Fig. 1 veranschaulichten Wellpappeanlage,
- Fig. 4: eine perspektivische Ansicht einer erfindungsgemäßen Kopplungs-/Entkopplungsanordnung der in Fig. 1 gezeigten Wellpappeanlage,
- Fig. 5 bis 15: einzelne Längsschnittansichten der in Fig. 4 gezeigten Kopplungs-/Entkopplungsanordnung, die diese im Betrieb zeigen,
- Fig. 16: eine perspektivische Ansicht einer erfindungsgemäßen Kopplungs-/Entkopplungsanordnung gemäß einer zweiten Ausführungsform,
- Fig. 17: eine perspektivische Ansicht der Kopplungs-/Entkopplungsanordnung gemäß Fig. 16, die deren Umrüstung zeigt, und
- Fig. 18 bis 28: einzelne Längsschnittansichten, die die Kopplungs-/Entkopplungsanordnung gemäß Fig. 16, 17 im Betrieb zeigen.

Zunächst Bezug nehmend auf Fig. 1 bis 3 umfasst eine Wellpappeanlage (nicht in der Gesamtheit dargestellt) eine Wellpappe-Herstellungsanordnung 1 (nicht in der Gesamtheit dargestellt) und eine Druckbahn-/Kaschierbahn-Herstellungsanordnung 2 sowie eine Kaschierbahn-Übergabeanordnung 3, über die die Druckbahn-/Kaschierbahn-Herstellungsanordnung 2 an die Wellpappe-Herstellungsanordnung 1, insbesondere seitlich, angeschlossen ist. In der Wellpappe-Herstellungsanordnung 1 ist eine, insbesondere endlose, dreilagige Wellpappebahn herstellbar, während in der Druckbahn-/Kaschierbahn-Herstellungsanordnung 2 eine, insbesondere endlose, Kaschierbahn 40 und/oder, gegebenenfalls bedruckte, Druckbahn 4 herstellbar ist.

Die insbesondere in Fig. 1, 2 dargestellte Wellpappe-Herstellungsanordnung 1 umfasst eine Vorrichtung 5 zum Herstellen einer einseitig kaschierten endlosen Wellpappebahn 6.

Der Vorrichtung 5 zum Herstellen einer einseitig kaschierten endlosen Wellpappebahn 6 sind eine Deckbahn-Spleißvorrichtung 7 und eine Materialbahn-Spleißvorrichtung 8 vorgeordnet.

Die Deckbahn-Spleißvorrichtung 7 umfasst zum Abrollen einer endlichen ersten Deckbahn 9 von einer ersten Deckbahnrolle 10 eine erste Abrolleinheit 11 und zum Abrollen einer endlichen zweiten Deckbahn von einer zweiten Deckbahnrolle 12 eine zweite Abrolleinheit 13. Die endliche erste Deckbahn 9 und die endliche zweite Deckbahn werden zum Bereitstellen einer endlosen Deckbahn 14 mittels einer nicht dargestellten Verbinde- und Schneideeinheit der Deckbahn-Spleißvorrichtung 7 miteinander verbunden.

Die Materialbahn-Spleißvorrichtung 8 ist entsprechend der Deckbahn-Spleißvorrichtung 7 ausgeführt. Diese umfasst zum Abrollen einer endlichen ersten Materialbahn von einer ersten Materialbahnrolle 15 eine dritte Abrolleinheit 16 und zum Abrollen einer endlichen zweiten Materialbahn 17 von einer zweiten Materialbahnrolle 18 eine vierte Abrolleinheit 19. Die endliche erste Materialbahn und zweite Materialbahn 17 werden zum Bereitstellen einer endlosen Materialbahn 20 mittels einer Verbinde- und Schneideeinheit (nicht dargestellt) der Materialbahn-Spleißvorrichtung 8 miteinander verbunden.

Die endlose Deckbahn 14 wird über eine Heizanordnung 21 und eine Umlenkwalze 22 der Vorrichtung 5 zum Herstellen einer einseitig kaschierten endlosen Wellpappebahn 6 zugeführt, während die endlose Materialbahn 20 über eine weitere Umlenkwalze 23 der Vorrichtung 5 zum Herstellen einer einseitig kaschierten endlosen Wellpappebahn 6 zugeführt wird.

Die Vorrichtung 5 zum Herstellen einer einseitig kaschierten endlosen Wellpappebahn 6 umfasst zum Erzeugen einer eine Wellung aufweisenden endlosen Wellbahn 24 aus der endlosen Materialbahn 20 eine drehbar gelagerte erste Riffelwalze 25 und eine drehbar gelagerte zweite Riffelwalze 26. Die Riffelwalzen 25, 26 sind paarweise angeordnet und bilden zum Durchführen und Riffeln der endlosen Materialbahn 20 einen Riffelspalt aus. Sie bilden zusammen eine Riffeleinrichtung. Drehachsen der Riffelwalzen 25, 26 verlaufen horizontal und senkrecht zu einer Förderrichtung 27 der endlosen Materialbahn 20.

Zum Verbinden der endlosen Wellbahn 24 mit der endlosen Deckbahn 14 zu der einseitig kaschierten endlosen Wellpappebahn 6 weist die Vorrichtung 5 zum Herstellen einer einseitig kaschierten endlosen Wellpappebahn 6 eine Leimauftragseinrichtung 28 auf, die eine Leimdosierwalze 29, einen Leimbehälter 30 und eine Leimauftragswalze 31 umfasst. Zum Durchführen und Beleimen der endlosen Wellbahn 24 bildet die Leimauftragswalze 31 mit der ersten Riffelwalze 25 einen Leimspalt aus. Der sich in dem Leimbehälter 30 befindende Leim wird über die Leimauftragswalze 31 in dem Leimspalt auf Spitzen der Wellung der endlosen Wellbahn 24 aufgetragen. Die Leimdosierwalze 29 liegt gegen die Leimauftragswalze 31 an und dient zum Ausbilden einer gleichmäßigen Leimschicht auf der Leimauftragswalze 31.

Die endlose Deckbahn 14 wird anschließend mit der mit Leim aus dem Leimbehälter 30 versehenen, endlosen Wellbahn 24 in der Vorrichtung 5 zum Herstellen einer einseitig kaschierten endlosen Wellpappebahn 6 zusammengefügt.

Zum Anpressen der endlosen Deckbahn 14 gegen die mit Leim versehene, endlose Wellbahn 24, die wiederum bereichsweise an der ersten Riffelwalze 25 anliegt, hat die Vorrichtung 5 zum Herstellen einer einseitig kaschierten endlosen Wellpappebahn 6 ein Anpressmodul 32. Das Anpressmodul 32 ist günstigerweise als Anpressbandmodul ausgeführt. Es ist oberhalb der ersten Riffelwalze 25 angeordnet. Das Anpressmodul 32 hat zwei Umlenkwalzen 33 und ein endloses Anpressband 34, das um die beiden Umlenkwalzen 33 geführt ist.

Die erste Riffelwalze 25 greift in einen zwischen den beiden Umlenkwalzen 33 vorliegenden Raum bereichsweise von unten ein, wodurch das Anpressband 34 durch die erste Riffelwalze 25 umgelenkt wird. Das Anpressband 34 drückt gegen die endlose Deckbahn 14, die wiederum gegen die mit Leim versehene, an der ersten Riffelwalze 25 anliegende, endlose Wellbahn 24 gepresst wird.

Zum Zwischenspeichern und Puffern der einseitig kaschierten endlosen Wellpappebahn 6 wird diese über eine Hochtransporteinrichtung 35 der Wellpappe-Herstellungsanordnung 1 einer Speichervorrichtung 36 der Wellpappe-Herstellungsanordnung 1 zugeführt, wo diese Schleifen ausbildet.

Stromabwärts zu der Speichervorrichtung 36 und der Materialbahn-Spleißvorrichtung 8 in Bezug auf eine Förderrichtung der einseitig kaschierten endlosen Wellpappebahn 6 weist die Wellpappe-Herstellungsanordnung 1 eine Vorheizanordnung 37 auf, die zwei übereinander angeordnete Vorheizwalzen 38, 39 umfasst. Der Vorheizanordnung 37 werden die einseitig kaschierte endlose Wellpappebahn 6 und die, insbesondere endlose, Kaschierbahn 40 zugeführt, die beide teilweise die jeweilige Vorheizwalze 38 bzw. 39 umschlingen.

Stromabwärts zu der Vorheizanordnung 37 in Bezug auf die Förderrichtung der einseitig kaschierten endlosen Wellpappebahn 6 hat die Wellpappe-Herstellungsanordnung 1 ein Leimwerk 41 mit einer Beleimungswalze 42, die teilweise in ein Leimbad eingetaucht ist. An die Beleimungswalze 42 liegt eine Leim-Dosierwalze 43 des Leimwerks 41 an, um eine gleichmäßige Leimschicht auf der Beleimungswalze 42 auszubilden. Die einseitig kaschierte endlose Wellpappebahn 6 befindet sich mit ihrer Wellbahn 24 mit der Beleimungswalze 42 in Kontakt, sodass die Wellung der Wellbahn 24 mit Leim aus dem Leimbad versehen wird.

Stromabwärts zu dem Leimwerk 41 in Bezug auf die Förderrichtung der einseitig kaschierten endlosen Wellpappebahn 6 hat die Wellpappe-Herstellungsanordnung 1 eine Heiz- und Andrückvorrichtung (nicht dargestellt), die einen horizontal verlaufenden Heiztisch umfasst. Benachbart zu dem Heiztisch ist ein um Führungswalzen geführter, endloser Andrückgurt angeordnet. Zwischen dem Andrückgurt und dem Heiztisch ist ein Andrückspalt ausgebildet, durch den die einseitig kaschierte endlose Wellpappebahn 6 und die endlose Kaschierbahn 40 bzw. Druckbahn 4 unter Bildung der endlosen zweiseitig kaschierten Wellpappebahn geführt sind.

Stromabwärts zu der Heiz- und Andrückvorrichtung in Bezug auf eine Förderrichtung der endlosen zweiseitig kaschierten Wellpappebahn hat die Wellpappe-Herstellungsanordnung 1 günstigerweise eine Längsschneide-/Rillvorrichtung (nicht dargestellt) zum Längsschneiden und Rillen der endlosen zweiseitig kaschierten Wellpappebahn.

Stromabwärts zu der Längsschneide-/Rillvorrichtung in Bezug auf die Förderrichtung der endlosen zweiseitig kaschierten Wellpappebahn hat die Wellpappe-Herstellungsanordnung 1 vorzugsweise eine Querschneidevorrichtung (nicht dargestellt) zum Querschneiden von Teil-Wellpappebahnen (nicht dargestellt), die durch die Längsschneide-/Rillvorrichtung aus der endlosen zweiseitig kaschierten Wellpappebahn erzeugt worden sind.

Der Längsschneide-/Rillvorrichtung ist vorzugsweise eine Weiche (nicht dargestellt) der Wellpappe-Herstellungsanordnung 1 nachgeordnet, um die Teil-Wellpappebahnen in verschiedene Ebenen zu fördern.

Der Weiche sind günstigerweise Querschneidevorrichtungen (nicht dargestellt) der Wellpappe-Herstellungsanordnung 1 zum Querschneiden der Teil-Wellpappebahnen zu Wellpappebögen nachgeordnet. Die Wellpappebögen werden vorzugsweise in Stapelvorrichtungen (nicht dargestellt) der Wellpappe-Herstellungsanordnung 1 aufeinander gestapelt.

Die insbesondere in Fig. 1, 3 gezeigte Druckbahn-/Kaschierbahn-Herstellungsanordnung 2 umfasst eine Druckbahn-Spleißvorrichtung 44, die wiederum zum Abrollen einer endlichen ersten Druckbahn 45 von einer ersten Druckbahnrolle 46 eine fünfte Abrolleinheit 47 und zum Abrollen einer endlichen zweiten Druckbahn von einer zweiten Druckbahnrolle 48 eine sechste Abrolleinheit 49 umfasst. Die endliche erste Druckbahn 45 und zweite Druckbahn werden zum Bereitstellen der endlosen Druckbahn 4 mittels einer Verbinde- und Schneideeinheit (nicht dargestellt) der Druckbahn-Spleißvorrichtung 44 miteinander verbunden.

Stromabwärts zu der Druckbahn-Spleißvorrichtung 44 in Bezug auf eine Förderrichtung 98 der endlosen Druckbahn 4 in der Druckbahn-/Kaschierbahn-Herstellungsanordnung 2 hat die Druckbahn-/Kaschierbahn-Herstellungsanordnung 2 eine der endlosen Druckbahn 4 zugeordnete Vorbeschichtungs-Auftragsvorrichtung 50, die auf eine Außenseite 51 der endlosen Druckbahn 4 eine flächige Vorbeschichtung aufbringt. Die flächige Vorbeschichtung bedeckt insbesondere im Wesentlichen vollflächig die endlose Druckbahn 4 auf ihrer Außenseite 51, die bei der fertigen beidseitig kaschierten Wellpappebahn ebenfalls eine Außenseite bildet.

Stromabwärts zu der Vorbeschichtung-Auftragsvorrichtung 50 in Bezug auf die Förderrichtung 98 der endlosen Druckbahn 4 in der Druckbahn-/Kaschierbahn-Herstellungsanordnung 2 hat die Druckbahn-/Kaschierbahn-Herstellungsanordnung 2 eine der endlosen Druckbahn 4 zugeordnete Vorbeschichtungs-Trocknungsvorrichtung 52, die die außenseitig mit der Vorbeschichtung versehene, endlose Druckbahn 4 bzw. die Vorbeschichtung trocknet.

Stromabwärts zu der Vorbeschichtungs-Trocknungsvorrichtung 52 in Bezug auf die Förderrichtung 98 der endlosen Druckbahn 4 in der Druckbahn-/Kaschierbahn-Herstellungsanordnung 2 hat die Druckbahn-/Kaschierbahn-Herstellungsanordnung 2 ein der endlosen Druckbahn 4 zugeordnetes Zugwerk 53, das die endlose Druckbahn 4 in der Druckbahn-/Kaschierbahn-Herstellungsanordnung 2 fördert bzw. von der Druckbahn-Spleißvorrichtung 44 wegzieht.

Stromabwärts zu dem Zugwerk 53 in Bezug auf die Förderrichtung 98 der endlosen Druckbahn 4 in der Druckbahn-/Kaschierbahn-Herstellungsanordnung 2 hat die Druckbahn-/Kaschierbahn-Herstellungsanordnung 2 eine der endlosen Druckbahn 4 zugeordnete Korona-Vorbehandlungsvorrichtung 54. Die Korona-Vorbehandlungsvorrichtung 54 umfasst eine Korona-Trägerwalze 55 und mindestens eine benachbart zu dieser angeordnete Elektrode 56. Um die Korona-Trägerwalze 55 ist die endlose Druckbahn 4 geführt. Die endlose Druckbahn 4 läuft dabei durch einen Korona-Vorbehandlungsspalt, der durch die Korona-Trägerwalze 55 und die mindestens eine Elektrode 56 gebildet ist. In dem Korona-Vorbehandlungsspalt ist die Außenseite 51 der endlosen Druckbahn 4 einer elektrischen Korona-Entladung ausgesetzt, was zu einer Oxydation deren Oberfläche führt. Dies erfolgt insbesondere bei einer gestrichenen, endlosen Druckbahn 4. Dies ergibt höhere Punktzuwächse bei einem Farbauftrag bzw. bei einem Bedrucken. Die Haftung einer Druckfarbe auf der endlosen Druckbahn 4 wird so verbessert.

Stromabwärts zu der Korona-Vorbehandlungsvorrichtung 54 in Bezug auf die Förderrichtung 98 der endlosen Druckbahn 4 in der Druckbahn-/Kaschierbahn-Herstellungsanordnung 2 hat die Druckbahn-/Kaschierbahn-Herstellungsanordnung 2 eine der endlosen Druckbahn 4 zugeordnete Reinigungsvorrichtung 57, die die endlose Druckbahn 4 zumindest außenseitig reinigt.

Stromabwärts zu der Reinigungsvorrichtung 57 in Bezug auf die Förderrichtung 98 der endlosen Druckbahn 4 in der Druckbahn-/Kaschierbahn-Herstellungsanordnung 2 hat die Druckbahn-/Kaschierbahn-Herstellungsanordnung 2 eine der endlosen Druckbahn 4 zugeordnete Inkjet-Druckvorrichtung 58, die außenseitig auf die endlose Druckbahn 4 bzw. auf die getrocknete Vorbeschichtung mindestens einen Aufdruck aufdruckt. Die Vorbeschichtung befindet sich somit zwischen dem mindestens einen Aufdruck und der endlosen Druckbahn 4. Der mindestens eine Aufdruck ist günstigerweise ein wasserbasierter Farbaufdruck.

Stromabwärts zu der Inkjet-Druckvorrichtung 58 in Bezug auf die Förderrichtung 98 der endlosen Druckbahn 4 in der Druckbahn-/Kaschierbahn-Herstellungsanordnung 2 hat die Druckbahn-/Kaschierbahn-Herstellungsanordnung 2 eine der endlosen Druckbahn 4 zugeordnete Inkjet-Druck-Trocknungsvorrichtung 59, die die bedruckte endlose Druckbahn 4 bzw. deren mindestens einen Aufdruck trocknet.

Stromabwärts zu der Inkjet-Druck-Trocknungsvorrichtung 59 in Bezug auf die Förderrichtung 98 der endlosen Druckbahn 4 in der Druckbahn-/Kaschierbahn-Herstellungsanordnung 2 hat die Druckbahn-/Kaschierbahn-Herstellungsanordnung 2 ein der endlosen Druckbahn 4 zugeordnetes Lackwerk 60 zum vollflächigen Auftragen mindestens einer transparenten Überlackschicht außenseitig auf die endlose Druckbahn 4. Der mindestens eine Aufdruck befindet sich so zwischen der mindestens einen Überlackschicht und der Vorbeschichtung. Die mindestens eine Überlackschicht bedeckt den mindestens einen Aufdruck vollflächig und liegt an diesem direkt an. Sie ist günstigerweise durch Mattlack gebildet, der auf Wasser basiert und auch als Wasserlack bezeichnet wird.

Stromabwärts zu dem Lackwerk 60 in Bezug auf die Förderrichtung 98 der endlosen Druckbahn 4 in der Druckbahn-/Kaschierbahn-Herstellungsanordnung 2 hat die Druckbahn-/Kaschierbahn-Herstellungsanordnung 2 eine der endlosen Druckbahn 4 zugeordnete Lack-Trocknungsvorrichtung 61, die die lackierte endlose Druckbahn 4 bzw. deren mindestens eine Überlackschicht trocknet.

Stromabwärts zu der Lack-Trocknungsvorrichtung 61 in Bezug auf die Förderrichtung 98 der endlosen Druckbahn 4 in der Druckbahn-/Kaschierbahn-Herstellungsanordnung 2 hat die Druckbahn-/Kaschierbahn-Herstellungsanordnung 2 eine der endlosen Druckbahn 4 zugeordnete Rückbefeuchtungsvorrichtung 62, die die endlose Druckbahn 4 zumindest außenseitig bzw. auf der mit der einseitig kaschierten endlosen Wellpappebahn 6 zu verleimenden Seite befeuchtet.

Die Druckbahn-/Kaschierbahn-Herstellungsanordnung 2 weist außerdem eine Druckbahn-Puffervorrichtung 63 zum Puffern der, gegebenenfalls bedruckten, endlosen Druckbahn 4 auf. Die Druckbahn-Puffervorrichtung 63 ist stromabwärts zu der Rückbefeuchtungsvorrichtung 62 in Bezug auf die Förderrichtung 98 der endlosen Druckbahn 4 in der Druckbahn-/Kaschierbahn-Herstellungsanordnung 2 angeordnet. Die Druckbahn-Puffervorrichtung 63 ist als dynamische Druckbahn-Puffervorrichtung ausgeführt.

In der Druckbahn-Puffervorrichtung 63 ist die endlose Druckbahn 4 im Wesentlichen um mehrere Umlenkrollen 64 mäanderartig geführt. Mindestens eine der Umlenkrollen 64 ist senkrecht zu ihrer Drehachse verlagerbar, sodass eine Länge der in der Druckbahn-Puffervorrichtung 63 gepufferten bzw. gespeicherten endlosen Druckbahn 4 dynamisch veränderbar ist.

In der Druckbahn-Pufferrvorrichtung 63 ist ausgangsseitig ein Zugwerk 65 angeordnet, das mindestens eine Zugwalze zum Ziehen der endlosen Druckbahn 4 in der Druckbahn-/Kaschierbahn-Herstellungsanordnung 2 weg von der Druckbahn-Spleißvorrichtung 44 umfasst.

Der Druckbahn-Puffervorrichtung 63 ist in Bezug auf die Förderrichtung 98 der endlosen Druckbahn 4 in der Druckbahn-/Kaschierbahn-Herstellungsanordnung 2 eine Druckbahn-Aufwickelvorrichtung bzw. -Speichervorrichtung 66 der Druckbahn-/Kaschierbahn-Herstellungsanordnung 2 nachgeordnet. Die Druckbahn-Aufwickelvorrichtung 66 umfasst zum Aufwickeln der, gegebenenfalls bedruckten, endlosen Druckbahn 4 eine in Lagerarmen 67 drehbar gelagerte Druckbahn-Aufwickelrolle 68. Günstigerweise sind die Lagerarme 67 um eine horizontale Schwenkachse verschwenkbar. Die Lagerarme 67 sind an einem Druckbahn-Aufwickelgestell 69 schwenkbar gelagert. Die endlose Druckbahn 4 muss die Druckbahn-Speichervorrichtung 63 durchlaufen, damit diese zu der Druckbahn-Aufwickelvorrichtung 66 gelangt und dort als Aufwickelbahn bzw. Speicherbahn aufwickelbar ist. Sie ist bei Bedarf von der Druckbahn-Aufwickelvorrichtung 66 abwickelbar und wird hier auch als Aufwickelbahn bzw. Speicherbahn bezeichnet.

Die Druckbahn-/Kaschierbahn-Herstellungsanordnung 2 weist außerdem eine Kaschierbahn-Spleißvorrichtung 70 auf, die zum Abrollen einer endlichen ersten Kaschierbahn 71 von einer ersten Kaschierbahnrolle 72 eine siebte Abrolleinheit 73 und zum Abrollen einer endlichen zweiten Kaschierbahn von einer zweiten Kaschierbahnrolle 74 eine achte Abrolleinheit 75 umfasst. Die endliche erste Kaschierbahn 71 und zweite Kaschierbahn werden zum Bereitstellen der endlosen Kaschierbahn 40 mittels einer Verbinde- und Schneideeinheit (nicht dargestellt) der Kaschierbahn-Spleißvorrichtung 70 miteinander verbunden.

Ferner hat die Druckbahn-/Kaschierbahn-Herstellungsanordnung 2 eine Kopplungs-/Entkopplungsanordnung 76, deren Aufbau und Betriebsverhalten in den Fig. 4 bis 15 im Detail veranschaulicht ist.

Die Kopplungs-/Entkopplungsanordnung 76 ist zwischen der Druckbahn-Spleißvorrichtung 44 bzw. Inkjet-Druckvorrichtung 58 und der Druckbahn-Aufwickelvorrichtung 66 angeordnet. Ferner ist sie zwischen der Kaschierbahn-Spleißvorrichtung 70 und der Wellpappe-Herstellungsanordnung 1 bzw. Verbindevorrichtung angeordnet.

Die Kopplungs-/Entkopplungsanordnung 76 hat ein Gestell 77, das zwei einander gegenüberliegende vertikal verlaufende Lagerwände 78 umfasst.

In einem ersten Endbereich 79 des Gestells 77, das der Druckbahn-Spleißvorrichtung 44 bzw. der Inkjet-Druckvorrichtung 58 zugewandt ist, ist eine Kaschierbahn-Leitwalze 80 an den Lagerwänden 78 drehbar gelagert. Die Kaschierbahn-Leitwalze 80 erstreckt sich horizontal und verläuft senkrecht zu einer Kaschierbahn-Förderrichtung 81 der endlosen Kaschierbahn 40 in der Kopplungs-/Entkopplungsanordnung 76. Sie erstreckt sich über die gesamte Breite der endlosen Kaschierbahn 40. Die Kaschierbahn-Leitwalze 80 ist der endlosen Kaschierbahn 40 zugeordnet.

Die Kopplungs-/Entkopplungsanordnung 76 umfasst außerdem eine erste Klebestreifen-Anbringvorrichtung 82, die in Bezug auf die Kaschierbahn-Förderrichtung 81 der Kaschierbahn-Leitwalze 80 nachgeordnet ist. Die erste Klebestreifen-Anbringvorrichtung 82 umfasst eine erste Klebestreifen-Walze 83, die an den Lagerwänden 78 verschwenkbar bzw. drehbar gelagert ist und über einen Umfangsbereich ein Haftelement 84 trägt. Die erste Klebestreifen-Walze 83 erstreckt sich horizontal und verläuft senkrecht zu der Kaschierbahn-Förderrichtung 81 der endlosen Kaschierbahn 40 bzw. zu einer Druckbahn-Förderrichtung 98 der endlosen Druckbahn 4 in der Druckbahn-/Kaschierbahn-Herstellungsanordnung 2. Sie erstreckt sich über die gesamte Breite der endlosen Kaschierbahn 40 bzw. der endlosen Druckbahn 4.

Die erste Klebestreifen-Anbringvorrichtung 82 umfasst ferner eine verschwenkbare Klebestreifen-Gegenwalze 85, die der ersten Klebestreifen-Walze 83 zugeordnet ist und über einen Umfangsbereich ein Gegenelement 86 trägt. Die Klebestreifen-Gegenwalze 85 ist oberhalb der ersten Klebestreifen-Walze 83 angeordnet. Sie erstreckt sich horizontal und verläuft senkrecht zu der Kaschierbahn-Förderrichtung 81 der endlosen Kaschierbahn 40. Die Klebestreifen-Gegenwalze 85 erstreckt sich über die gesamte Breite der endlosen Kaschierbahn 40. Sie ist in einer an den Lagerwänden 78 angeordneten Vertikalführung 87 mittels einer Hubvorrichtung 88 zwischen einer oberen inaktiven Stellung und einer unteren aktiven Klebestellung vertikal verlagerbar, in welcher diese mit der ersten Klebestreifen-Walze 83 einen Klebestreifen-Anbringspalt ausbildet.

In Bezug auf die Kaschierbahn-Förderrichtung 81 hat die Kopplungs-/Entkopplungsanordnung 76 eine der ersten Klebestreifen-Anbringvorrichtung 82 nachgeordnete Kaschierbahn-Trennvorrichtung 89. Die Kaschierbahn-Trennvorrichtung 89 umfasst ein Kaschierbahn-Trennelement 90, das sich horizontal erstreckt und senkrecht zu der Kaschierbahn-Förderrichtung 81 der endlosen Kaschierbahn 40 verläuft. Das Kaschierbahn-Trennelement 90 erstreckt sich über die gesamte Breite der endlosen Kaschierbahn 40 und ist messerartig. Es ist längs einer an den Lagerwänden 78 angeordneten Vertikalführung 91 mittels einer Hubvorrichtung 92 zwischen einer oberen inaktiven Stellung und einer unteren Trennstellung vertikal verlagerbar.

Die Kaschierbahn-Trennvorrichtung 89 umfasst außerdem ein an den Lagerwänden 78 ortsfest angeordnetes Kaschierbahn-Trenn-Gegenelement 146, das sich horizontal erstreckt und senkrecht zu der Kaschierbahn-Förderrichtung 81 der endlosen Kaschierbahn 40 verläuft. Das Kaschierbahn-Trenn-Gegenelement 146 erstreckt sich über die gesamte Breite der endlosen Kaschierbahn 40 und stützt beim Trennen der endlosen Kaschierbahn 40 die endlose Kaschierbahn 40 von unten. Es ist plattenartig.

Stromabwärts in Bezug auf die Kaschierbahn-Förderrichtung 81 hat die Kopplungs-/Entkopplungsanordnung 76 eine der Kaschierbahn-Trennvorrichtung 89 nachgeordnete Kaschierbahn-Druckbahn-Zusammenführeinrichtung 93 mit einem Paar von Zusammenführwalzen 94, 95. Die Zusammenführwalzen 94, 95 verlaufen parallel zueinander und übereinander. Sie erstrecken sich horizontal und senkrecht zu der Kaschierbahn-Förderrichtung 81 der endlosen Kaschierbahn 40 bzw. der Druckbahn-Förderrichtung 98 der endlosen Druckbahn 4. Die Zusammenführwalzen 94, 95 erstrecken sich über die gesamte Breite der endlosen Kaschierbahn 40 bzw. der endlosen Druckbahn 4. Sie sind in einer an den Lagerwänden 78 angeordneten Vertikalführung 96 relativ zueinander vertikal verlagerbar und drehbar gelagert. Die Zusammenführwalze 94 ist der endlosen Kaschierbahn 40 zugeordnet, während die Zusammenführwalze 95 der endlosen Druckbahn 4 zugeordnet ist. Die Zusammenführwalze 94 ist oberhalb der Zusammenführwalze 95 angeordnet und bildet so eine obere Zusammenführwalze 94, während die Zusammenführwalze 95 eine untere Zusammenführwalze 95 bildet.

Unterhalb der Kaschierbahn-Leitwalze 80 ist in dem ersten Endbereich 79 eine Druckbahn-Leitwalze 97 an den Lagerwänden 78 drehbar gelagert. Die Druckbahn-Leitwalze 97 erstreckt sich horizontal und senkrecht zu der Druckbahn-Förderrichtung 98 der endlosen Druckbahn 4 in der Kopplungs-/Entkopplungsanordnung 76. Sie erstreckt sich über die gesamte Breite der endlosen Druckbahn 4 und ist dieser zugeordnet.

In Bezug auf die Druckbahn-Förderrichtung 98 ist der Druckbahn-Leitwalze 97 eine zweite Klebestreifen-Anbringvorrichtung 99 nachgeordnet. Die erste Klebestreifen-Walze 83 ist auch Bestandteil der zweiten Klebestreifen-Anbringvorrichtung 99. Die erste Klebestreifen-Walze 83 wird sowohl von der ersten Klebestreifen-Anbringvorrichtung 82 als auch von der zweiten Klebestreifen-Anbringvorrichtung 99 genutzt.

Die zweite Klebestreifen-Anbringvorrichtung 99 hat eine verschwenkbare bzw. drehbare zweite Klebestreifen-Walze 100, die über einen Teilumfang ein Haftelement 101 trägt. Die zweite Klebestreifen-Walze 100 erstreckt sich horizontal und senkrecht zu der Druckbahn-Förderrichtung 98 der endlosen Druckbahn 4. Sie erstreckt sich über die gesamte Breite der endlosen Druckbahn 4. Die zweite Klebestreifen-Walze 100 ist in einer an den Lagerwänden 78 angeordneten Vertikalführung 102 mittels einer Hubvorrichtung 103 zwischen einer unteren inaktiven Stellung und einer oberen aktiven Klebestellung vertikal verlagerbar, in welcher diese mit der ersten Klebestreifen-Walze 83 einen Klebestreifen-Anbringspalt ausbildet.

Stromabwärts in Bezug auf die Druckbahn-Förderrichtung 98 der endlosen Druckbahn 4 umfasst die Kopplungs-/Entkopplungsanordnung 76 eine Perforiervorrichtung 104, die der endlosen Druckbahn 4 zugeordnet ist. Die Perforiervorrichtung 104 umfasst eine obere Perforierwalze 105 mit einer umfangsseitig angeordneten oberen Perforieranordnung 106. Ferner hat die Perforiervorrichtung 104 eine untere Perforierwalze 107 mit einer umfangsseitig angeordneten unteren Perforieranordnung 108. Die Perforierwalzen 105, 107 sind übereinander angeordnet und verschwenkbar. Sie erstrecken sich parallel zueinander und horizontal. Die Perforierwalzen 105, 107 verlaufen senkrecht zu der Druckbahn-Förderrichtung 98 der endlosen Druckbahn 4 und erstrecken sich über die gesamte Breite der endlosen Druckbahn 4. Die untere Perforierwalze 107 ist mittels einer Hubvorrichtung 109 längs einer an den Lagerwänden 78 angeordneten Vertikalführung 110 zwischen einer unteren inaktiven Stellung und einer oberen Perforierstellung vertikal verlagerbar.

Zwischen dem Kaschierbahn-Trenn-Gegenelement 146 und der oberen Perforierwalze 105 ist ein Paar von Umlenkwalzen 111, 112 angeordnet. Die Umlenkwalzen 111, 112 erstrecken sich parallel zueinander und horizontal. Sie sind benachbart zueinander übereinander angeordnet. Die obere Umlenkwalze 111 ist der endlosen Kaschierbahn 40 zugeordnet und bildet eine Kaschierbahn-Umlenkwalze. Die untere Umlenkwalze 112 ist der endlosen Druckbahn 4 zugeordnet und bildet eine Druckbahn-Umlenkwalze. Jede Umlenkwalze 111, 112 ist kontrolliert verschwenkbar an den Lagerwänden 78 gelagert und steht mit unrunden Endplatten 113 bzw. 114 in Verbindung.

Zwischen dem Kaschierbahn-Trenn-Gegenelement 146 und der Kaschierbahn-Druckbahn-Zusammenführeinrichtung 93 ist eine erste Kaschierbahn-Druckbahn-Umlenkwalze 115 angeordnet, die mit unrunden Endplatten 116 in Verbindung steht. Die erste Kaschierbahn-Druckbahn-Umlenkwalze 115 ist an den Lagerwänden 78 schwenkbar gelagert und erstreckt sich horizontal. Sie verläuft senkrecht zu der Druckbahn-Förderrichtung 98 der endlosen Druckbahn 4 bzw. der Kaschierbahn-Förderrichtung 81 der endlosen Kaschierbahn 40.

In Bezug auf die Druckbahn-Förderrichtung 98 ist der Kaschierbahn-Druckbahn-Zusammenführeinrichtung 93 eine Druckbahn-Trennvorrichtung 117 nachgeordnet. Die Druckbahn-Trennvorrichtung 117 umfasst ein Druckbahn-Trennelement 118, das sich horizontal erstreckt und senkrecht zu der Druckbahn-Förderrichtung 98 der endlosen Druckbahn 4 verläuft. Es erstreckt sich über die gesamte Breite der endlosen Druckbahn 4 und ist längs einer an den Lagerwänden 78 angeordneten Vertikalführung 119 mittels einer Hubvorrichtung 120 zwischen einer unteren inaktiven Stellung und einer oberen Trennstellung vertikal verlagerbar. Das Druckbahn-Trennelement 118 ist messerartig.

Die Druckbahn-Trennvorrichtung 117 umfasst ferner ein Druckbahn-Trenn-Gegenelement 121, das ortsfest an den Lagerwänden 78 angeordnet ist und sich horizontal erstreckt. Das Druckbahn-Trenn-Gegenelement 121 verläuft senkrecht zu der Druckbahn-Förderrichtung 98 der endlosen Druckbahn 4. Es erstreckt sich über die gesamte Breite der endlosen Druckbahn 4 und ist plattenartig. Beim Trennen der endlosen Druckbahn 4 stützt es die endlose Druckbahn 4 von unten.

Zwischen dem Druckbahn-Trenn-Gegenelement 121 und der Kaschierbahn-Druckbahn-Zuführeinrichtung 93 ist eine zweite Kaschierbahn-Druckbahn-Umlenkwalze 122 angeordnet, die mit unrunden Endplatten 123 in Verbindung steht. Die zweite Kaschierbahn-Druckbahn-Umlenkwalze 122 ist an den Lagerwänden 78 schwenkbar gelagert und erstreckt sich horizontal. Sie verläuft senkrecht zu der Druckbahn-Förderrichtung 98 der endlosen Druckbahn 4 bzw. der Kaschierbahn-Förderrichtung 81 der endlosen Kaschierbahn 40.

Nachfolgend wird der Betrieb der Kopplungs-/Entkopplungsanordnung 76 näher erläutert.

In Fig. 5 produzieren die Wellpappe-Herstellungsanordnung 1 und die Druckbahn-/Kaschierbahn-Herstellungsanordnung 2 unabhängig voneinander. In der Wellpappe-Herstellungsanordnung 1 wird die endlose beidseitig kaschierte Wellpappebahn hergestellt, während in der Druckbahn-/Kaschierbahn-Herstellungsanordnung 2 die endlose Druckbahn 4, die mittels der Inkjet-Druckvorrichtung 58 bedruckt werden kann, und die endlose Kaschierbahn 40 hergestellt werden.

Die endlose Kaschierbahn 40 und die endlose Druckbahn 4 werden in der Kopplungs-/Entkopplungsanordnung 76 getrennt zueinander in ihrer jeweiligen, gleichsinngigen Förderrichtung 81 bzw. 98 übereinander geführt gefördert. Sie verlaufen in der Kopplungs-/Entkopplungsanordnung 76 horizontal und parallel, aber beabstandet zueinander.

Die endlose Kaschierbahn 40 verläuft unterhalb der Kaschierbahn-Leitwalze 80 und der oberen Zusammenführwalze 94 und berührt diese. Die Kaschierbahn-Leitwalze 80 und die obere Zusammenführwalze 94 führen die endlose Kaschierbahn 40. Die Klebestreifen-Gegenwalze 85 und das Kaschierbahn-Trennelement 90 befinden sich jeweils in ihrer oberen inaktiven Stellung. Sie sind beabstandet zu der endlosen Kaschierbahn 40 und oberhalb derselben angeordnet.

Die endlose Kaschierbahn 40 verläuft außerdem oberhalb und beabstandet zu der ersten Klebestreifen-Walze 83, der oberen Perforierwalze 105, der oberen Umlenkwalze 111, dem Kaschierbahn-Trenn-Gegenelement 146, der ersten Kaschierbahn-Druckbahn-Umlenkwalze 115 und der zweiten Kaschierbahn-Druckbahn-Umlenkwalze 122.

Die endlose Druckbahn 4 berührt oben die Druckbahn-Leitwalze 97 und die untere Zusammenführwalze 95. Die Druckbahn-Leitwalze 97 und die untere Zusammenführwalze 95 führen die endlose Druckbahn 4.

Die endlose Druckbahn 4 verläuft beabstandet oberhalb der zweiten Klebestreifen-Walze 100, der unteren Perforierwalze 107 und dem Druckbahn-Trennelement 118, die sich allesamt in ihrer unteren, inaktiven Stellung befinden.

Die endlose Druckbahn 4 verläuft beabstandet unterhalb der ersten Klebestreifen-Walze 83, der oberen Perforierwalze 105, der unteren Umlenkwalze 112, der ersten Kaschierbahn-Druckbahn-Umlenkwalze 115 und der zweiten Kaschierbahn-Druckbahn-Umlenkwalze 122.

Die endlose Druckbahn 4 wird in der Druckbahn-Aufwickelvorrichtung 66 aufgewickelt. Die endlose Kaschierbahn 40 wird über die Kaschierbahn-Übergabeanordnung 3 der Wellpappe-Herstellungsanordnung 1 übergeben und in der Verbindevorrichtung mit der einseitig kaschierten endlosen Wellpappebahn 6 leimend verbunden.

Die Kaschierbahn-Übergabeanordnung 3 umfasst eine erste Umlenkstange 124 und eine zweite Umlenkstange 125. Die erste Umlenkstange 124 ist in der Druckbahn-/Kaschierbahn-Herstellungsanordnung 2 stromabwärts zu der Kopplungs-/Entkopplungsanordnung 76 in Bezug auf die Förderrichtung 81 der endlosen Kaschierbahn 40 angeordnet. Sie erstreckt sich horizontal und schließt mit der dort vorliegenden Förderrichtung 81 der endlosen Kaschierbahn 40 einen Winkel ein, der 45° beträgt. Bei der ersten Umlenkstange 124 wird die endlose Kaschierbahn 40 um 90° umgelenkt und 180° gewendet. Die endlose Kaschierbahn 40 verläuft so in der Kaschierbahn-Übergabeanordnung 3 senkrecht zu einer Längsrichtung der Wellpappe-Herstellungsanordnung 1.

Die zweite Umlenkstange 125 verläuft parallel zu der ersten Umlenkstange 124. Sie befindet sich innerhalb der Wellpappe-Herstellungsanordnung 1. Durch die zweite Umlenkstange 125 wird die endlose Kaschierbahn 40 um 90° in Richtung der Wellpappe-Förderrichtung umgelenkt und um 180° gewendet. Die endlose Kaschierbahn 40 wird stromabwärts zu der zweiten Umlenkstange 125 in Förderrichtung der benachbarten, einseitig kaschierten endlosen Wellpappebahn 6 gefördert. Die zweite Umlenkstange 125 ist zwischen der Materialbahn-Spleißvorrichtung 8 und der Vorheizanordnung 37 angeordnet.

Wenn die endlose Druckbahn 4 als Kaschierbahn in der Wellpappe-Herstellungsanordnung 1 genutzt werden soll, muss die endlose Druckbahn 4 in die Wellpappe-Herstellungsanordnung 1 eingeführt und quasi die Inkjet-Druckvorrichtung 58 an die Wellpappe-Herstellungsanordnung 1 gekoppelt werden. Dazu wird die erste Klebestreifen-Anbringvorrichtung 82 in Betrieb gesetzt. Die Klebestreifen-Gegenwalze 85 wird nach unten in Richtung auf die erste Klebestreifen-Walze 83 verlagert. Dabei nimmt sie dort die endlose Kaschierbahn 40 nach unten mit, wodurch diese von der Kaschierbahn-Leitwalze 80 und der oberen Zusammenführwalze 94 abgehoben wird.

Bei Verlagerung der Klebestreifen-Gegenwalze 85 nach unten werden diese und die erste Klebestreifen-Walze 83 derart verschwenkt bzw. gedreht, dass das Gegenelement 86 und Haftelemente 84 einander zugewandt sind und an gegenüberliegenden Seiten an der endlosen Kaschierbahn 40 zur Anlage kommen. Ein von dem Haftelement 84 gehaltener erster Klebestreifen 126 wird dabei an der der endlosen Druckbahn 4 zugewandten Seite an der endlosen Kaschierbahn 40, also unten, in deren Breitenrichtung klebend angeordnet. Dazu wird die erste Klebestreifen-Walze 83 von der Klebestreifen-Aufnahmestellung in die Klebestreifen-Übergabestellung verschwenkt bzw. gedreht. Sie wirkt als Klebestreifen-Anbringwalze. Die Klebestreifen-Gegenwalze 85 verhindert dabei dort ein Ausweichen der endlosen Kaschierbahn 40. Die Druckbahn-Spleißvorrichtung 44 und die Wellpappe-Herstellungsanordnung 1 produzieren weiter (Fig. 6).

Anschließend wird, wie Fig. 7 zeigt, die Klebestreifen-Gegenwalze 85 wieder nach oben in ihre inaktive Stellung verlagert. Die erste Klebestreifen-Walze 83 wird wieder in ihre inaktive Stellung verschwenkt bzw. gedreht. Die Zusammenführwalzen 94, 95 werden gleichmäßig zusammengefahren. Sie werden derart zusammengefahren, dass die endlose Kaschierbahn 40 und die endlose Druckbahn 4 bei dem ersten Klebestreifen 126 einander berühren, wodurch diese miteinander mittels dem ersten Klebestreifen 126 gekoppelt bzw. verbunden werden.

Außerdem wird die Kaschierbahn-Trennvorrichtung 89 in Betrieb gesetzt. Das Kaschierbahn-Trennelement 90 wird in seine untere Trennstellung verlagert. Dort wirkt es mit dem Kaschierbahn-Trenn-Gegenelement 92 unter Trennung der endlosen Kaschierbahn 40 zusammen.

Die endlose Kaschierbahn 40 liegt an der oberen Umlenkwalze 111, der ersten Kaschierbahn-Druckbahn-Umlenkwalze 115 und der zweiten Kaschierbahn-Druckbahn-Umlenkwalze 122 oben an. Die endlose Druckbahn 4 liegt an der zweiten Umlenkwalze 112, der ersten Kaschierbahn-Druckbahn-Umlenkwalze 115 und der zweiten Kaschierbahn-Druckbahn-Umlenkwalze 122 unten an.

Außerdem wird die Druckbahn-Trennvorrichtung 117 in Betrieb gesetzt. Das Druckbahn-Trennelement 118 wird dazu nach oben in seine obere Trennstellung verlagert, wobei es die endlose Druckbahn 4 unter Zuhilfenahme des Druckbahn-Trenn-Gegenelements 121 trennt.

Wie Fig. 8 zeigt, wird nun nur noch die endlose Druckbahn 4 durch die Kopplungs-Entkopplungsanordnung 76 gefördert. In der Druckbahn-/Kaschierbahn-Herstellungsanordnung 2 wird nur noch die endlose Druckbahn 4 hergestellt. Die endlose Druckbahn 4 verläuft von dem ersten Endbereich 79 aus nach oben. Sie liegt unten an der unteren Umlenkwalze 112, unten an der ersten Kaschierbahn-Druckbahn-Umlenkwalze 115 und oben an der zweiten Kaschierbahn-Druckbahn-Umlenkwalze 122 an. Die bedruckte endlose Druckbahn 4 wird der Wellpappe-Herstellungsanordnung 1 über die Kaschierbahn-Übergabeanordnung 3 als Kaschierbahn übergeben. Sie wird in der Verbindevorrichtung der einseitig kaschierten Wellpappebahn 6 leimend verbunden. Die Inkjet-Druckvorrichtung 58 ist mit der Wellpappe-Herstellungsanordnung 1 gekoppelt.

Anschließend wird das Entkoppeln der Inkjet-Druckvorrichtung 58 von der Wellpappe-Herstellungsanordnung 1 erläutert. Wie Fig. 9 zeigt, wird die endlose Kaschierbahn 40 in die Kopplungs-/Entkopplungsanordnung 76 von der Kaschierbahn-Spleißvorrichtung 70 aus eingeführt. Sie liegt an der Kaschierbahn-Leitwalze 80 und der oberen Zusammenführwalze 94 unten an. Die erste Klebestreifen-Anbringvorrichtung 82 und die Kaschierbahn-Trennvorrichtung 89 sind inaktiv.

Im Bereich der oberen Zusammenführwalze 94 wird an der endlosen Kaschierbahn 40 endseitig an der der endlosen Druckbahn 4 zugewandten Seite, also unten, in deren Breitenrichtung ein zweiter Klebestreifen 127 angeordnet. Die endlose Kaschierbahn 40 ist an der oberen Zusammenführwalze 94 dann örtlich festgelegt. Die obere Zusammenführwalze 94 ist beispielsweise als Unterdruckwalze ausgeführt. Alternativ ist dafür dieser beispielsweise ein Klemmbalken zugeordnet.

Von der Druckbahn-Aufwickelvorrichtung 66 aus wird in die Kopplungs-/Entkopplungsanordnung 76 die Aufwickelbahn 129 eingeführt, die der Druckbahn 4 entspricht und bedruckt sein kann. Ihr Ende wird oben auf die untere Zusammenführwalze 95 gelegt. Die Aufwickelbahn 129 ist an der unteren Zusammenführwalze 95 dann örtlich festgelegt. Die untere Zusammenführwalze 95 ist beispielsweise als Unterdruckwalze ausgeführt. Alternativ ist dafür dieser beispielsweise ein Klemmbalken zugeordnet.

Die zweite Klebestreifen-Anbringvorrichtung 99 und die Perforiervorrichtung 104 werden aktiviert. Die zweite Klebestreifen-Walze 100 wird nach oben verlagert und aus ihrer Klebestreifen-Aufnahmestellung in ihre Klebestreifen-Übergabestellung verschwenkt bzw. gedreht. Die erste Klebestreifen-Walze 83 wird ebenfalls verschwenkt bzw. gedreht. Mittels der zweiten Klebestreifen-Walze 100 wird von unten ein dritter Klebestreifen 128 an der endlosen Druckbahn 4 angeordnet, der sich in dessen Breitenrichtung erstreckt. Sie wirkt als Klebestreifen-Anbringwalze. Die erste Klebestreifen-Walze 83 wirkt nun als Klebestreifen-Gegenwalze und verhindert dabei dort ein Ausweichen der endlosen Druckbahn 4. Die Wellpappe-Herstellungsanordnung 1 und die Inkjet-Druckvorrichtung 58 produzieren in gekoppeltem Betrieb.

Die untere Perforierwalze 107 wird nach oben verlagert und in ihre Perforierstellung gebracht. Die obere Perforierwalze 105 wird in ihre Perforierstellung verschwenkt bzw. gedreht. Die Perforierwalzen 105, 107 wirken in ihren Perforierstellungen zusammen und perforieren die endlose Druckbahn 4 über deren gesamte Breite. Die Perforieranordnungen 106, 108 sind dabei einander zugewandt.

Die endlose Druckbahn 4 liegt unten an der zweiten Umlenkwalze 112 und unten an der ersten Kaschierbahn-Druckbahn-Umlenkwalze 115 sowie oben an der zweiten Kaschierbahn-Druckbahn-Umlenkwalze 122 an.

Anschließend wird, wie Fig. 10 zeigt, die Kaschierbahn-Druckbahn-Zusammenführeinrichtung 93 betätigt. Die Zusammenführwalzen 94, 95 werden gleichmäßig zusammengefahren. Die endlose Kaschierbahn 40 wird dort mittels des zweiten Klebestreifens 127 mit der endlosen Druckbahn 4 verklebt.

Die endlose Kaschierbahn 40 liegt oben an der oberen Umlenkwalze 111, der ersten Kaschierbahn-Druckbahn-Umlenkwalze 115 und der zweiten Kaschierbahn-Druckbahn-Umlenkwalze 122 an.

Die endlose Druckbahn 4 liegt unten an der unteren Umlenkwalze 112, der ersten Kaschierbahn-Druckbahn-Umlenkwalze 115 und der zweiten Kaschierbahn-Druckbahn-Umlenkwalze 122 an.

Anschließend wird die von der Druckbahn-Aufwickelvorrichtung 66 kommende Aufwickelbahn 129 mit der endlosen Druckbahn 4 mittels des dritten Klebestreifens 128 klebend verbunden (Fig. 11).

Wie Fig.12 zeigt, reißt die ursprüngliche endlose Druckbahn 4 stromabwärts zu der Kaschierbahn-Druckbahn-Zusammenführeinrichtung 93 an der durch die Perforiervorrichtung 104 erzeugten Perforierung. Die Zusammenführwalzen 94, 95 werden anschließend wieder auseinandergefahren (Fig. 13). Die Wellpappe-Herstellungsanordnung 1 und die Inkjet-Druckvorrichtung 58 sind entkoppelt. Die endlose Kaschierbahn 40 wird wieder in der Wellpappe-Herstellungsanordnung 1 genutzt.

Nachfolgend wird unter Bezugnahme auf die Fig. 16 bis 28 eine zweite Ausführungsform der Kopplungs-/Entkopplungsanordnung beschrieben. Andere Unterschiede existieren nicht. Identische Teile erhalten dieselben Bezugszeichen wie bei der vorherigen Ausführungsform, auf deren Beschreibung verwiesen wird. Konstruktiv unterschiedliche, jedoch funktionell gleichartige Teile erhalten dieselben Bezugszeichen mit einem nachgeordneten "a".

Bei der Kopplungs-/Entkopplungsanordnung 76a ist im Vergleich mit der ersten Ausführungsform die Druckbahn-Leitwalze 97 längs einer Vertikalführung 147 vertikal verlagerbar, die an den Lagerwänden 78 angeordnet ist.

Ferner hat die Kopplungs-/Entkopplungsanordnung 76a eine obere Umlenkwalze 130, die an den Lagerwänden 78 drehbar gelagert ist. Unterhalb der oberen Umlenkwalze 130 ist eine untere Umlenkwalze 131 angeordnet. Die untere Umlenkwalze 131 ist längs einer an den Lagerwänden 78 angeordneten Vertikalführung 132 mittels einer Hubvorrichtung 133 zwischen einer unteren Leitstellung und einer oberen Anpressstellung verlagerbar.

Zwischen dem Paar von Kaschierbahn-Leitwalze 80 und Druckbahn-Leitwalze 97 und dem Paar von oberer Umlenkwalze 130 und unterer Umlenkwalze 131 ist eine Druckbahn-Trennvorrichtung 134 angeordnet. Die Druckbahn-Trennvorrichtung 134 umfasst ein Druckbahn-Trennelement 135, das längs einer an den Lagerwänden 78 angeordneten Vertikalführung 136 mittels einer Hubvorrichtung 137 vertikal verlagerbar ist. Die Druckbahn-Trennvorrichtung 134 umfasst ferner ein Druckbahn-Trenn-Gegenelement 138, das block- bzw. plattenartig und dem Druckbahn-Trennelement 135 zugeordnet ist.

Das Druckbahn-Trenn-Gegenelement 138 ist an einem entfernbaren ersten Schlitten 139 angeordnet. Der erste Schlitten 139 ist längs einer ersten Schiene 140 verlagerbar, die horizontal verläuft und an den Lagerwänden 78 angeordnet ist. Der erste Schlitten 139 ist vollständig aus dem Gestell 77 entnehmbar.

Der erste Schlitten 139 trägt ferner ein Paar von Umlenkwalzen 111, 112, die im Vergleich mit der ersten Ausführungsform nebeneinander unter Zwischenschaltung des Druckbahn-Trenn-Gegenelements 138 angeordnet sind.

Die Kaschierbahn-Trennvorrichtung 89a hat im Vergleich mit der ersten Ausführungsform das Kaschierbahn-Trenn-Gegenelement 146 an einem zweiten Schlitten 141, der längs einer horizontalen zweiten Schiene 142 verlagerbar ist. Die zweite Schiene 142 ist an den Lagerwänden 78 angeordnet. Der zweite Schlitten 141 ist vollständig aus dem Gestell 77 entfernbar.

Der zweite Schlitten 141 trägt außerdem die erste Kaschierbahn-Druckbahn-Umlenkwalze 115 und die Klebestreifen-Walze 83, die der vertikal verlagerbaren Klebestreifen-Gegenwalze 100 zugeordnet ist.

Gemäß Fig. 18 produzieren die Wellpappe-Herstellungsanordnung 1 und die Druckbahn-/Kaschierbahn-Herstellungsanordnung 2 unabhängig voneinander. In der Wellpappe-Herstellungsanordnung 1 wird die beidseitig kaschierte Wellpappebahn hergestellt, während in der Druckbahn-/Kaschierbahn-Herstellungsanordnung 2 die endlose Druckbahn 4 und die endlose Kaschierbahn 40 hergestellt werden. Die Schlitten 139, 141 sind in das Gestell 77 eingeschoben.

Von der Kaschierbahn-Spleißvorrichtung 70 tritt von oben in die Kopplungs-/Entkopplungsanordnung 76a die endlose Kaschierbahn 40 ein. Sie wird von der oberen Umlenkwalze 130 um 90° umgelenkt und läuft stromabwärts zu dieser horizontal. Die endlose Kaschierbahn 40 liegt an der oberen Zusammenführwalze 94 unten an.

Die Kaschierbahn-Trennvorrichtung 89a befindet sich in ihrer inaktiven Stellung.

Die endlose Druckbahn 4 verläuft in der Kopplungs-/Entkopplungsanordnung 76a horizontal. Sie berührt die Druckbahn-Leitwalze 97, die untere Umlenkwalze 131 und die untere Zusammenführwalze 95. Die Druckbahn-Leitwalze 97 befindet sich in ihrer unteren inaktiven Stellung. Die untere Umlenkwalze 131 befindet sich in ihrer unteren Leitstellung. Die untere Zusammenführwalze 95 befindet sich in ihrer unteren inaktiven Stellung. Die Klebestreifen-Gegenwalze 100 und die Druckbahn-Trennvorrichtung 117 sind inaktiv.

Wie Fig. 19 zeigt, wird für die Kopplung der Inkjet-Druckvorrichtung 58 mit der Wellpappe-Herstellungsanordnung 1 mittels der Klebestreifen-Anbringvorrichtung 99a oben auf der endlosen Druckbahn 4 ein erster Klebestreifen 143 angeordnet, der sich über die gesamte Breite der endlosen Druckbahn 4 erstreckt. Dazu werden die Klebestreifen-Walze 83 und die Klebestreifen-Walze 100 verschwenkt bzw. gedreht. Die Klebestreifen-Walze 83 wirkt als Klebestreifen-Anbringwalze. Der von der Klebestreifen-Walze 83 gehaltene erste Klebestreifen 143 wird in der Klebestreifen-Übergabestellung oben auf der endlosen Druckbahn 4 angeordnet. Die Klebestreifen-Walze 100 befindet sich in ihrer oberen aktiven Stellung und wirkt als Klebestreifen-Gegenwalze.

Wie Fig. 20 veranschaulicht, fahren danach die obere und untere Zusammenführwalze 94, 95 zusammen, wodurch die endlose Druckbahn 4 und die endlose Kaschierbahn 40 im Bereich des ersten Klebestreifens 143 zusammengeführt und klebend miteinander verbunden werden. Dabei wird die endlose Kaschierbahn 40 an die Klebestreifen-Walze 83 und die erste Kaschierbahn-Druckbahn-Umlenkwalze 115 sowie die zweite Kaschierbahn-Druckbahn-Umlenkwalze 122 angelegt. Die endlose Druckbahn 4 kommt mit der Klebestreifen-Walze 83 und der ersten Kaschierbahn-Druckbahn-Umlenkwalze 115 sowie der zweiten Kaschierbahn-Druckbahn-Umlenkwalze 122 zur Anlage.

Die Kaschierbahn-Trennvorrichtung 89a wird betätigt. Das Kaschierbahn-Trennelement 90 wird nach unten in seine Trennstellung verlagert und trennt die endlose Kaschierbahn 40 unter Zuhilfenahme des Kaschierbahn-Trenn-Gegenelements 146.

Die Druckbahn-Trennvorrichtung 117 wird betätigt. Das Druckbahn-Trennelement 118 wird nach oben in seine Trennstellung verlagert und trennt die endlose Druckbahn 4 unter Zuhilfenahme des Druckbahn-Trenn-Gegenelements 121.

Die Wellpappe-Herstellungsanordnung 1 und die Druckbahn-/Kaschierbahn-Herstellungsanordnung 2 produzieren in gekoppeltem Zustand. Eine endlose Druckbahn 4 wird hergestellt und als Kaschierbahn der Wellpappe-Herstellungsanordnung 1 übergeben. Dies ist in Fig. 21 veranschaulicht.

Für eine Entkopplung der Inkjet-Druckvorrichtung 58 und der Wellpappe-Herstellungsanordnung 1 ist ein Umrüsten der Kopplungs-/Entkopplungsanordnung 76a erforderlich. Dafür wird die obere Zusammenführwalze 94 nach unten verlagert, sodass die endlose Druckbahn 4 von der Klebestreifen-Walze 83 und ersten Kaschierbahn-Druckbahn-Umlenkwalze 115 abgehoben wird. Die endlose Druckbahn 4 wird unter Spannung gehalten (Fig. 22).

Anschließend werden die Schlitten 139, 141 seitlich aus dem Gestell 77 herausgefahren. Anschließend werden die Druckbahn-Leitwalze 97 und die untere Umlenkwalze 131 nach oben verfahren (Fig. 23).

Anschließend wird der erste Schlitten 139 unter der endlosen Druckbahn 4 wieder eingesetzt. Die endlose Druckbahn 4 liegt oben an den Umlenkwalzen 111, 112 an. Anschließend werden die Druckbahn-Leitwalze 97 und die untere Umlenkwalze 131 wieder nach unten verlagert (Fig. 24).

Wie Fig. 25 zeigt, wird als nächstes die obere Zusammenführwalze 94 wieder nach oben verfahren, wobei sich diese dabei von der endlosen Druckbahn 4 abhebt.

Unterhalb der endlosen Kaschierbahn 40 wird der zweite Schlitten 141 wieder eingeschoben.

Von der Druckbahn-Aufwickelvorrichtung 66 wird die ehemalige endlose Druckbahn 4 bzw. Aufwickelbahn 129 in die Kopplungs-/Entkopplungsanordnung 76a eingeführt. Sie liegt oben an der unteren Zusammenführwalze 95, der unteren Umlenkwalze 131 und der Druckbahn-Leitwalze 97 an. Die endlose Druckbahn 4 befindet sich unterhalb des zweiten Schlittens 141. Ein Ende der Druckbahn 4 bzw. Aufwickelbahn 129 liegt oben an der Druckbahn-Leitwalze 97 an. Es ist zweckmäßig, wenn die Druckbahn 4 bzw. Aufwickelbahn 129 dort gegenüber der Druckbahn-Leitwalze 97 örtlich fixiert ist. Beispielsweise ist die Druckbahn-Leitwalze 97 als Unterdruckwalze ausgeführt, die dann aktiv ist. Beispielsweise ist der Druckbahn-Leitwalze 97 mindestens ein Klemmmittel wie ein Klemmbalken zugeordnet.

Am Ende der endlosen Druckbahn 4 wird im Bereich der Druckbahn-Leitwalze 97 ein zweiter Klebestreifen 144 oben angeordnet, der sich über die gesamte Breite der endlosen Druckbahn 4 erstreckt.

Die endlose Kaschierbahn der Wellpappe-Herstellungsanordnung 1 wird von oben in die Kopplungs-/Entkopplungsanordnung 76a eingeführt. Im Bereich der oberen Umlenkwalze 130 wird unten an der endlosen Kaschierbahn der Wellpappe-Herstellungsanordnung 1 ein dritter Klebestreifen 145 angeordnet, der sich über die gesamte Breite der endlosen Kaschierbahn 40 erstreckt. Die endlose Kaschierbahn der Wellpappe-Herstellungsanordnung 1 ist dabei an der oberen Umlenkwalze 130 örtlich festgelegt. Ein Ende der endlosen Kaschierbahn der Wellpappe-Herstellungsanordnung 1 befindet sich unten an der oberen Umlenkwalze 130. Beispielsweise ist die obere Umlenkwalze 130 als Unterdruckwalze ausgeführt, die dann aktiv ist. Alternativ ist der oberen Umlenkwalze 130 beispielsweise mindestens ein Klemmmittel wie ein Klemmbalken zugeordnet.

Wie Fig. 26 zeigt, werden anschließend werden die Druckbahn-Leitwalze 97 und die untere Umlenkwalze 131 nach oben verlagert. Mittels der Druckbahn-Leitwalze 97 wird die endlose Druckbahn 4 mit der Aufwickelbahn 129 über den zweiten Klebestreifen 144 verklebt. Die Kaschierbahn-Leitwalze 80 wirkt als Gegenwalze. Mittels der unteren Umlenkwalze 131 wird die endlose Kaschierbahn 40 mit der Kaschierbahn der Wellpappe-Herstellungsanordnung 1 über den dritten Klebestreifen 145 verbunden. Die obere Umlenkwalze 130 wirkt als Gegenwalze.

Die ursprüngliche endlose Druckbahn 4 wird mittels der Druckbahn-Trennvorrichtung 134 getrennt. Das Druckbahn-Trennelement 135 wird nach unten verfahren und wirkt mit dem Druckbahn-Gegen-Trennelement 138 zusammen.

## Patentansprüche

1. Wellpappeanlage zum Herstellen von Wellpappe,
a) mit einer Wellpappe-Herstellungsanordnung (1), umfassend
i) mindestens eine Deckbahn-Abrollvorrichtung (7) zum Abrollen mindestens einer Deckbahn (9, 14),
ii) mindestens eine Wellbahn-Abrollvorrichtung (8) zum Abrollen mindestens einer Wellbahn (17, 20, 24),
iii) mindestens eine Vorrichtung (5) zum Herstellen von mindestens einer einseitig kaschierten Wellpappebahn (6), die jeweils eine Deckbahn (9, 14) und Wellbahn (17, 20, 24) umfasst, und
iv) eine Verbindevorrichtung zum Erzeugen einer beidseitig kaschierten Wellpappebahn, die die mindestens eine einseitig kaschierte Wellpappebahn (6) umfasst,
b) mit einer Druckbahn-/Kaschierbahn-Herstellungsanordnung (2), umfassend
i) eine Druckbahn-Spleißvorrichtung (44) zum Bereitstellen einer endlosen Druckbahn (4),
ii) eine Druckvorrichtung (58) zum Bedrucken der Druckbahn (4), und
iii) eine Druckbahn-Speichervorrichtung (66) zum Speichern der Druckbahn (4), und
c) mit einer Kopplungs-/Entkopplungsanordnung (76; 76a), umfassend
i) eine Kopplungsvorrichtung zum Koppeln der Druckvorrichtung (58) an die Wellpappe-Herstellungsanordnung (1) unter Verwendung der Druckbahn (4) als äußere Lage in der Wellpappe-Herstellungsanordnung (1), wobei bei dem Koppeln der Druckvorrichtung (58) an die Wellpappe-Herstellungsanordnung (1) die Kopplungsvorrichtung die Druckbahn (4) und eine Kaschierbahn (40) miteinander verbindet,
**dadurch gekennzeichnet, dass**
d) die Kopplungs-/Entkopplungsanordnung (76; 76a) eine Entkopplungsvorrichtung zum Entkoppeln der Druckvorrichtung (58) von der Wellpappe-Herstellungsanordnung (1) unter Verwendung der Kaschierbahn (40) in der Wellpappe-Herstellungsanordnung (1) umfasst, welche einen Wechsel zwischen der Druckbahn (4) und der Kaschierbahn (40) als äußere Lage bildend ermöglicht,
e) die Druckbahn-/Kaschierbahn-Herstellungsanordnung (2) außerdem eine Kaschierbahn-Spleißvorrichtung (70) zum Bereitstellen der endlosen Kaschierbahn (40) umfasst, und
f) die Kopplungsvorrichtung mindestens eine
i) Kaschierbahn-Trennvorrichtung (89; 89a) zum Trennen der Kaschierbahn (40) umfasst, und/oder
ii) Druckbahn-Trennvorrichtung (104, 117) zum Trennen der Druckbahn (4) umfasst.

2. Wellpappeanlage nach Anspruch 1, **dadurch gekennzeichnet, dass** die Kopplungs-/Entkopplungsanordnung (76; 76a) zumindest teilweise, günstigerweise zumindest größtenteils, günstigerweise vollständig, automatisiert arbeitet.

3. Wellpappeanlage nach Anspruch 1 oder 2, **dadurch gekennzeichnet, dass** die Kopplungsvorrichtung imstande ist, bei transportierter Druckbahn (4) und/oder Kaschierbahn (40) die Druckvorrichtung (58) an die Wellpappe-Herstellungsanordnung (1) unter Verwendung der Druckbahn (4) als äußere Lage in der Wellpappe-Herstellungsanordnung (1) zu koppeln.

4. Wellpappeanlage nach einem der vorherigen Ansprüche, **dadurch gekennzeichnet, dass** die Entkopplungsvorrichtung imstande ist, bei transportierter Druckbahn (4) und/oder Kaschierbahn (40) die Druckvorrichtung (58) von der Wellpappe-Herstellungsanordnung (1) unter Verwendung der Kaschierbahn (40) als äußere Lage in der Wellpappe-Herstellungsanordnung (1) zu entkoppeln.

5. Wellpappeanlage nach einem der vorherigen Ansprüche, **dadurch gekennzeichnet, dass** die Kopplungs-/Entkopplungsanordnung (76; 76a) zwischen der Druckvorrichtung (58) und der Druckbahn-Speichervorrichtung (66) angeordnet ist.

6. Wellpappeanlage nach einem der vorherigen Ansprüche, **dadurch gekennzeichnet, dass** die Kopplungs-/Entkopplungsanordnung (76; 76a) zwischen der Kaschierbahn-Spleißvorrichtung (70) und der Verbindevorrichtung angeordnet ist.

7. Wellpappeanlage nach einem der vorherigen Ansprüche, **dadurch gekennzeichnet, dass** die Kopplungs-/Entkopplungsanordnung (76; 76a) eine Kaschierbahn-Führung zur Führung der Kaschierbahn (40) und/oder eine von dieser getrennte Druckbahn-Führung zur Führung der Druckbahn (4) umfasst, wobei vorzugsweise die Druckbahn (4) und Kaschierbahn (40) in der Druckbahn-Führung und Kaschierbahn-Führung getrennt voneinander führbar sind.

8. Wellpappeanlage nach einem der vorherigen Ansprüche, **dadurch gekennzeichnet, dass** die Kopplungs-/Entkopplungsanordnung (76; 76a) mindestens eine betätigbare Kaschierbahn-Druckbahn-Zusammenführeinrichtung (93) zum bereichsweisen Zusammenführen der Kaschierbahn (40) und Druckbahn (4) umfasst.

9. Wellpappeanlage nach Anspruch 8, **dadurch gekennzeichnet, dass** die mindestens eine Kaschierbahn-Druckbahn-Zusammenführeinrichtung (93) mindestens ein Paar von Zusammenführelementen (94, 95) umfasst, die zum bereichsweisen Zusammenführen der Kaschierbahn (40) und Druckbahn (4) relativ zueinander unter Bildung eines Zusammenführspalts verlagerbar sind.

10. Wellpappeanlage nach einem der vorherigen Ansprüche, **dadurch gekennzeichnet, dass** die Kopplungs-/Entkopplungsanordnung (76; 76a) mindestens eine der Druckbahn (4) und/oder Kaschierbahn (40) zugeordnete Klebestreifen-Anbringvorrichtung (82, 99; 99a) zum Anbringen von mindestens einem Klebestreifen (126, 127, 128; 143, 144, 145) an der Druckbahn (4) und/oder Kaschierbahn (40) zum festen Verbinden der Druckbahn (4) und Kaschierbahn (40) miteinander umfasst.

11. Wellpappeanlage nach Anspruch 8 oder 9 und nach Anspruch 10, **dadurch gekennzeichnet, dass** eine Steuervorrichtung die mindestens eine Kaschierbahn-Druckbahn-Zusammenführeinrichtung (93) und/oder die mindestens eine Klebestreifen-Anbringvorrichtung (82, 99; 99a) derart betätigt, dass eine Zusammenführung der Druckbahn (4) und Kaschierbahn (40) im Bereich des mindestens einen an der Druckbahn (4) und/oder Kaschierbahn (40) angebrachten Klebestreifens (126, 127, 128; 143, 144, 145) unter Verbindung der Druckbahn (4) und Kaschierbahn (40) miteinander mittels des mindestens einen Klebestreifens (126, 127, 128; 143, 144, 145) erfolgt.

12. Wellpappeanlage nach einem der vorherigen Ansprüche, **dadurch gekennzeichnet, dass** die mindestens eine Kaschierbahn-Trennvorrichtung (89; 89a) zum vollständigen Trennen der Kaschierbahn (40) ausgebildet ist, wobei vorzugsweise die mindestens eine Kaschierbahn-Trennvorrichtung (89; 89a) einer Kaschierbahn-Druckbahn-Zusammenführeinrichtung (93) in Förderrichtung (81) der Kaschierbahn (40) vorgeordnet ist, wobei vorzugsweise die mindestens eine Kaschierbahn-Trennvorrichtung (89; 89a) einer Klebestreifen-Anbringvorrichtung (82, 99; 99a) in Förderrichtung (81) der Kaschierbahn (40) nachgeordnet ist.

13. Wellpappeanlage nach einem der vorherigen Ansprüche, **dadurch gekennzeichnet, dass** die mindestens eine Druckbahn-Trennvorrichtung (104, 117) zum vollständigen Trennen der Druckbahn (4) ausgebildet ist, wobei vorzugsweise eine Druckbahn-Trennvorrichtung (117) einer Kaschierbahn-Druckbahn-Zusammenführeinrichtung (93) in Förderrichtung (98) der Druckbahn (4) nachgeordnet ist, wobei vorzugsweise die mindestens eine Druckbahn-Trennvorrichtung (117) einer Klebestreifen-Anbringvorrichtung (82, 99; 99a) in Förderrichtung (98) der Druckbahn (4) nachgeordnet ist.

14. Wellpappeanlage nach einem der vorherigen Ansprüche, **dadurch gekennzeichnet, dass** die Kopplungs-/Entkopplungsanordnung (76a) mindestens eine entfernbare Gegen-Arbeitseinheit zum Wechselwirken mit mindestens einem Trennelement (135) unter Bildung einer Trennvorrichtung (134) und/oder mit mindestens einem Klebestreifen-Element (83) unter Bildung einer Klebestreifen-Anbringvorrichtung (99a) umfasst.

15. Wellpappeanlage nach einem der vorherigen Ansprüche, **dadurch gekennzeichnet, dass** die Kaschierbahn-Spleißvorrichtung (70) außerhalb der Wellpappe-Herstellungsanordnung (1) angeordnet ist.

16. Verfahren zur Herstellung von Wellpappe, umfassend die Schritte:
- Herstellen von Wellpappe in einer Wellpappe-Herstellungsanordnung (1), die umfasst
-- mindestens eine Deckbahn-Abrollvorrichtung (7) zum Abrollen mindestens einer Deckbahn (9, 14),
-- mindestens eine Wellbahn-Abrollvorrichtung (8) zum Abrollen mindestens einer Wellbahn (17, 20, 24),
-- mindestens eine Vorrichtung (5) zum Herstellen von mindestens einer einseitig kaschierten Wellpappebahn (6), die jeweils eine Deckbahn (9, 14) und Wellbahn (17, 20, 24) umfasst, und
-- eine Verbindevorrichtung zum Erzeugen einer beidseitig kaschierten Wellpappebahn, die die mindestens eine einseitig kaschierte Wellpappebahn (6) umfasst,
- Herstellen von einer Druckbahn (4) und/oder einer Kaschierbahn (40) in einer Druckbahn-/Kaschierbahn-Herstellungsanordnung (2), die umfasst
-- eine Druckbahn-Spleißvorrichtung (44) zum Bereitstellen der endlosen Druckbahn (4),
-- eine Druckvorrichtung (58) zum Bedrucken der Druckbahn (4), und
-- eine Druckbahn-Speichervorrichtung (66) zum Speichern der Druckbahn (4), und
- Koppeln der Druckvorrichtung (58) an die Wellpappe-Herstellungsanordnung (1) unter Verwendung der Druckbahn (4) als äußere Lage in der Wellpappe-Herstellungsanordnung (1), wobei bei dem Koppeln der Druckvorrichtung (58) an die Wellpappe-Herstellungsanordnung (1) eine Kopplungsvorrichtung die Druckbahn (4) und Kaschierbahn (40) miteinander verbindet,
**dadurch gekennzeichnet, dass**
- ein Entkoppeln der Druckvorrichtung (58) von der Wellpappe-Herstellungsanordnung (1) unter Verwendung der Kaschierbahn (40) in der Wellpappe-Herstellungsanordnung (1) erfolgt, welche einen Wechsel zwischen der Druckbahn (4) und der Kaschierbahn (40) als äußere Lage bildend ermöglicht,
- die Druckbahn-/Kaschierbahn-Herstellungsanordnung (2) außerdem eine Kaschierbahn-Spleißvorrichtung (70) zum Bereitstellen der endlosen Kaschierbahn (40) umfasst,
- mindestens eine Kaschierbahn-Trennvorrichtung (89; 89a) der Kopplungsvorrichtung die Kaschierbahn (40) und/oder mindestens eine Druckbahn-Trennvorrichtung (104, 117) der Kopplungsvorrichtung die Druckbahn (4) trennt.

17. Verfahren nach Anspruch 16, **dadurch gekennzeichnet, dass** die Druckvorrichtung (58) an die Wellpappe-Herstellungsanordnung (1) bei laufender Druckvorrichtung (58) und/oder Wellpappe-Herstellungsanordnung (1) gekoppelt wird.

18. Verfahren nach Anspruch 16 oder 17, **dadurch gekennzeichnet, dass** die Druckvorrichtung (58) von der Wellpappe-Herstellungsanordnung (1) bei laufender Druckvorrichtung (58) und/oder Wellpappe-Herstellungsanordnung (1) entkoppelt wird.

## Claims

1. A corrugated cardboard plant for producing corrugated cardboard,
a) having a corrugated cardboard production assembly (1) comprising
i) at least one cover web unwinding device (7) for unwinding at least one cover web (9, 14);
ii) at least one corrugated web unwinding device (8) for unwinding at least one corrugated web (17, 20, 24);
iii) at least one device (5) for producing at least one corrugated cardboard web (6) which is laminated on one side, comprising a cover web (9, 14) and corrugated web (17, 20, 24), respectively; and
iv) a connecting device for generating a corrugated cardboard web which is laminated on both sides, which comprises the at least one corrugated cardboard web (6) which is laminated on one side;
b) having a printed web/lamination web production assembly (2) comprising
i) a printed web splicing device (44) for providing a continuous printed web (4);
ii) a printing device (58) for printing the printed web (4); and
iii) a printed web storage device (66) for storing the printed web (4); and
c) having a coupling/uncoupling assembly (76; 76a) comprising
i) a coupling device for coupling the printing device (58) to the corrugated cardboard production assembly (1) while using the printed web (4) as outer ply in the corrugated cardboard production assembly (1), wherein the coupling device connects the printed web (4) and a lamination web (40) to one another when the printing device (58) is coupled to the corrugated cardboard production assembly (1);
**characterized in that**
d) the coupling/uncoupling assembly (76; 76a) comprises an uncoupling device for uncoupling the printing device (58) from the corrugated cardboard production assembly (1) while using the lamination web (40) in the corrugated cardboard production assembly (1), which enables a changeover between the printed web (4) and the lamination web (40), forming outer ply;
e) the printed web/lamination web production assembly (2) further comprises a lamination web splicing device (70) for providing the continuous lamination web (40); and
f) the coupling device comprises at least one
i) lamination web separating device (89; 89a) for separating the lamination web (40); and/or
ii) printed web separating device (104, 117) for separating the printed web (4).

2. The corrugated cardboard plant as claimed in claim 1, **characterized in that** the coupling/uncoupling assembly (76; 76a) operates in an at least partially, favorably at least largely, favorably completely, automated manner.

3. The corrugated cardboard plant as claimed in claim 1 or 2, **characterized in that** the coupling device in case of transported printed web (4) and/or lamination web (40) is capable of coupling the printing device (58) to the corrugated cardboard production assembly (1) while using the printed web (4) as outer ply in the corrugated cardboard production assembly (1).

4. The corrugated cardboard plant as claimed in one of the preceding claims, **characterized in that** the uncoupling device in case of transported printed web (4) and/or lamination web (40) is capable of uncoupling the printing device (58) from the corrugated cardboard production assembly (1) while using the lamination web (40) as outer ply in the corrugated cardboard production assembly (1).

5. The corrugated cardboard plant as claimed in one of the preceding claims, **characterized in that** the coupling/uncoupling assembly (76; 76a) is disposed between the printing device (58) and the printed web storage device (66).

6. The corrugated cardboard plant as claimed in one of the preceding claims, **characterized in that** the coupling/uncoupling assembly (76; 76a) is disposed between the lamination web splicing device (70) and the connecting device.

7. The corrugated cardboard plant as claimed in one of the preceding claims, **characterized in that** the coupling/uncoupling assembly (76; 76a) comprises a lamination web guide for guiding the lamination web (40) and/or a printed web guide for guiding the printed web (4), wherein the printed web guide is separate from said lamination web guide, wherein the printed web (4) and the lamination web (40) are preferably able to be guided in a mutually separate manner in the printed web guide and the lamination web guide.

8. The corrugated cardboard plant as claimed in one of the preceding claims, **characterized in that** the coupling/uncoupling assembly (76; 76a) comprises at least one activatable lamination web printed web converging installation (93) for in regions converging the lamination web (40) and the printed web (4).

9. The corrugated cardboard plant as claimed in claim 8, **characterized in that** the at least one lamination web printed web converging installation (93) comprises at least one pair of converging elements (94, 95) which for in regions converging the lamination web (40) and the printed web (4) are displaceable relative to one another while forming a convergence gap.

10. The corrugated cardboard plant as claimed in one of the preceding claims, **characterized in that** the coupling/uncoupling assembly (76; 76a) comprises at least one adhesive tape application device (82, 99; 99a) for applying at least one adhesive tape (126, 127, 128; 143, 144, 145) to the printed web (4) and/or the lamination web (40) for fixedly connecting the printed web (4) and the lamination web (40) to one another, said adhesive tape application device (82, 99; 99a) being assigned to the printed web (4) and/or the lamination web (40).

11. The corrugated cardboard plant as claimed in claim 8 or 9, and as claimed in claim 10, **characterized in that** a control device activates the at least one lamination web printed web converging installation (93) and/or the at least one adhesive tape application device (82, 99; 99a) in such a manner that converging of the printed web (4) and the lamination web (40) takes place in a region of the at least one adhesive tape (126, 127, 128; 143, 144, 145) which is applied to the printed web (4) and/or the lamination web (40), while connecting the printed web (4) and the lamination web (40) to one another by means of the at least one adhesive tape (126, 127, 128; 143, 144, 145).

12. The corrugated cardboard plant as claimed in one of the preceding claims, **characterized in that** the at least one lamination web separating device (89; 89a) is designed for completely separating the lamination web (40), wherein the at least one lamination web separating device (89; 89a) in conveying direction (81) of the lamination web (40) is preferably disposed upstream of a lamination web printed web converging installation (93), wherein the at least one lamination web separating device (89; 89a) in conveying direction (81) of the lamination web (40) is preferably disposed downstream of an adhesive tape application device (82, 99; 99a).

13. The corrugated cardboard plant as claimed in one of the preceding claims, **characterized in that** the at least one printed web separating device (104, 117) is designed for completely separating the printed web (4), wherein a printed web separating device (117) in conveying direction (98) of the printed web (4) is preferably disposed downstream of a lamination web printed web converging installation (93), wherein the at least one printed web separating device (117) in conveying direction (98) of the printed web (4) is preferably disposed downstream of an adhesive tape application device (82, 99; 99a).

14. The corrugated cardboard plant as claimed in one of the preceding claims, **characterized in that** the coupling/uncoupling assembly (76a) comprises at least one removable counter-drive unit for interacting with at least one separating element (135) while forming a separating device (134), and/or with at least one adhesive tape element (83) while forming an adhesive tape application device (99a).

15. The corrugated cardboard plant as claimed in one of the preceding claims, **characterized in that** the lamination web splicing device (70) is arranged outside of the corrugated cardboard production assembly (1).

16. A method for producing corrugated cardboard, comprising the following steps:
- producing corrugated cardboard in a corrugated cardboard production assembly (1) which comprises
-- at least one cover web unwinding device (7) for unwinding at least one cover web (9, 14);
-- at least one corrugated web unwinding device (8) for unwinding at least one corrugated web (17, 20, 24);
-- at least one device (5) for producing at least one corrugated cardboard web (6) which is laminated on one side, comprising a cover web (9, 14) and corrugated web (17, 20, 24), respectively; and
-- a connecting device for generating a corrugated cardboard web which is laminated on both sides and which comprises the at least one corrugated cardboard web (6) which is laminated on one side;
- producing a printed web (4) and/or a lamination web (40) in a printed web/lamination web production assembly (2) which comprises
-- a printed web splicing device (44) for providing the continuous printed web (4);
-- a printing device (58) for printing the printed web (4); and
-- a printed web storage device (66) for storing the printed web (4); and
- coupling the printing device (58) to the corrugated cardboard production assembly (1) while using the printed web (4) as outer ply in the corrugated cardboard production assembly (1), wherein a coupling device connects the printed web (4) and the lamination web (40) to one another when the printing device (58) is coupled to the corrugated cardboard production assembly (1); **characterized in that**
- an uncoupling of the printing device (58) from the corrugated cardboard production assembly (1) takes place while using the lamination web (40) in the corrugated cardboard production assembly (1), which enables a changeover between the printed web (4) and the lamination web (40), forming outer ply,
- the printed web/lamination web production assembly (2) further comprises a lamination web splicing device (70) for providing the continuous laminated web (40),
- at least one lamination web separating device (89; 89a) of the coupling device separates the lamination web (40) and/or at least one printed web separating device (104, 117) of the coupling device separates the printed web (4).

17. The method as claimed in claim 16, **characterized in that** the printing device (58) is coupled to the corrugated cardboard production assembly (1) while the printing device (58) and/or the corrugated cardboard production assembly (1) are/is running.

18. The method as claimed in claim 16 or 17, **characterized in that** the printing device (58) is uncoupled from the corrugated cardboard production assembly (1) while the printing device (58) and/or the corrugated cardboard production assembly (1) are/is running.

## Revendications

1. Installation de fabrication de carton ondulé destinée à fabriquer du carton ondulé :
a) comportant un ensemble de fabrication de carton ondulé (1), comprenant
i) au moins un dispositif de déroulement de bande de recouvrement (7) pour dérouler au moins une bande de recouvrement (9, 14),
ii) au moins un dispositif de déroulement de bande ondulée (8) pour dérouler au moins une bande ondulée (17, 20, 24),
iii) au moins un dispositif (5) pour fabriquer au moins une bande de carton ondulé (6) contrecollée d'un seul côté, qui comprend respectivement une bande de recouvrement (9, 14) et une bande ondulée (17, 20, 24), et
iv) un dispositif d'assemblage pour produire une bande de carton ondulé contrecollée des deux côtés qui comprend ladite au moins une bande de carton ondulé (6) contrecollée d'un seul côté,
b) comportant un ensemble de fabrication de bande imprimée/bande de contrecollage (2), comprenant
i) un dispositif de raccordement de bande imprimée (44) pour fournir une bande imprimée sans fin (4),
ii) un dispositif d'impression (58) pour imprimer la bande imprimée (4), et
iii) un dispositif de stockage de bande imprimée (66) pour stocker la bande imprimée (4), et
c) comportant un dispositif de couplage/découplage (76 ; 76a), comprenant
i) un dispositif de couplage pour coupler le dispositif d'impression (58) à l'ensemble de fabrication de carton ondulé (1) en utilisant la bande imprimée (4) comme couche extérieure dans l'ensemble de fabrication de carton ondulé (1), dans laquelle, lors du couplage du dispositif d'impression (58) à l'ensemble de fabrication de papier ondulé (1), le dispositif de couplage assemble la bande imprimée (4) et une bande de contrecollage (40) l'une à l'autre ;
**caractérisée en ce que**
d) le dispositif de couplage/découplage (76 ; 76a) comprend un dispositif de découplage pour découpler le dispositif d'impression (58) de l'ensemble de fabrication de carton ondulé (1) en utilisant la bande de contrecollage (40) dans l'ensemble de fabrication de carton ondulé (1), ce qui permet un changement entre la bande imprimée (4) et la bande de contrecollage (40) formant la couche extérieure,
e) l'ensemble de fabrication de bande imprimée/bande de contrecollage (2) comprend en outre un dispositif de raccordement de bande de contrecollage (70) pour fournir la bande de contrecollage sans fin (40), et
f) le dispositif de couplage comprend au moins
i) un dispositif de séparation de bande de contrecollage (89 ; 89a) pour séparer la bande de contrecollage (40), et/ou
ii) un dispositif de séparation de bande imprimée (104, 117) pour séparer la bande imprimée (4).

2. Installation de fabrication de carton ondulé selon la revendication 1, **caractérisée en ce que** le dispositif de couplage/découplage (76 ; 76a) fonctionne de façon au moins partiellement, avantageusement au moins majoritairement, avantageusement entièrement, automatisée.

3. Installation de fabrication de carton ondulé selon la revendication 1 ou 2, **caractérisée en ce que** le dispositif de couplage est apte à coupler, lorsque la bande imprimée (4) et/ou la bande de contrecollage (40) est transportée, le dispositif d'impression (58) sur l'ensemble de fabrication de carton ondulé (1) en utilisant la bande imprimée (4) comme couche extérieure dans l'ensemble de fabrication de carton ondulé (1).

4. Installation de fabrication de carton ondulé selon l'une des revendications précédentes, **caractérisée en ce que** le dispositif de découplage est apte à découpler, lorsque la bande imprimée (4) et/ou la bande de contrecollage (40) est transportée, le dispositif d'impression (58) de l'ensemble de fabrication de carton ondulé (1) en utilisant la bande de contrecollage (40) comme couche extérieure dans l'ensemble de fabrication de carton ondulé (1).

5. Installation de fabrication de carton ondulé selon l'une des revendications précédentes, **caractérisée en ce que** l'ensemble de couplage/découplage (76 ; 76a) est disposé entre le dispositif d'impression (58) et le dispositif de stockage de bande imprimée (66).

6. Installation de fabrication de carton ondulé selon l'une des revendications précédentes, **caractérisée en ce que** l'ensemble de couplage/découplage (76 ; 76a) est disposé entre le dispositif de raccordement de bande de contrecollage (70) et le dispositif d'assemblage.

7. Installation de fabrication de carton ondulé selon l'une des revendications précédentes, **caractérisée en ce que** le dispositif de couplage/découplage (76 ; 76a) comprend un guide de bande de contrecollage pour guider la bande de contrecollage (40) et/ou un guide de bande imprimée séparé de celui-ci pour guider la bande imprimée (4), dans laquelle la bande imprimée (4) et la bande de contrecollage (40) peuvent de préférence être guidées séparément l'une de l'autre dans le guide de bande imprimée et le guide de bande de contrecollage.

8. Installation de fabrication de carton ondulé selon l'une des revendications précédentes, **caractérisée en ce que** le dispositif de couplage/découplage (76 ; 76a) comprend au moins un dispositif actionnable de convergence de bande contrecollage et de bande imprimée (93) pour faire converger dans certaines zones la bande de contrecollage (40) et la bande imprimée (4).

9. Installation de fabrication de carton ondulé selon la revendication 8, **caractérisée en ce que** ledit au moins un dispositif de convergence de bande de contrecollage et de bande imprimée (93) comprend au moins une paire d'éléments de convergence (94, 95) qui peuvent être déplacés l'un par rapport à l'autre pour faire converger dans certaines zones la bande de contrecollage (40) et la bande imprimée (4) en formant un espace de convergence.

10. Installation de fabrication de carton ondulé selon l'une des revendications précédentes, **caractérisée en ce que** le dispositif de couplage/découplage (76 ; 76a) comprend au moins un dispositif d'application de bande adhésive (82, 99 ; 99a) affecté à la bande imprimée (4) et/ou à la bande de contrecollage (40) pour appliquer au moins une bande adhésive (126, 127, 128 ; 143, 144, 145) sur la bande imprimée (4) et/ou la bande de contrecollage (40) pour assembler solidairement la bande imprimée (4) et la bande de contrecollage (40) l'une à l'autre.

11. Installation de fabrication de carton ondulé selon la revendication 8 ou 9 et selon la revendication 10, **caractérisée en ce qu'**un dispositif de commande actionne ledit au moins un dispositif de convergence de bande imprimée et de bande de contrecollage (93) et/ou ledit au moins un dispositif d'application de bande adhésive (82, 99 ; 99a) de telle sorte qu'une convergence de la bande imprimée (4) et de la bande de contrecollage (40) dans la zone de ladite au moins une bande adhésive (126, 127, 128 ; 143, 144, 145) appliquée sur la bande imprimée (4) et/ou la bande de contrecollage (40) s'effectue en assemblant la bande imprimée (4) et la bande de contrecollage (40) l'une à l'autre au moyen de ladite au moins une bande adhésive (126, 127, 128 ; 143, 144, 145).

12. Installation de fabrication de carton ondulé selon l'une des revendications précédentes, **caractérisée en ce que** ledit au moins un dispositif de séparation de bande de contrecollage (89 ; 89a) est conçu pour séparer entièrement la bande de contrecollage (40), dans laquelle ledit au moins un dispositif de séparation de bande de contrecollage (89; 89a) est de préférence disposé en amont d'un dispositif de convergence de bande imprimée et de bande de contrecollage (93) dans une direction d'acheminement (81) de la bande de contrecollage (40), dans laquelle ledit au moins un dispositif de séparation de bande de contrecollage (89 ; 89a) est de préférence disposé en aval d'un dispositif d'application de bande adhésive (82, 99 ; 99a) dans la direction d'acheminement (81) de la bande de contrecollage (40).

13. Installation de fabrication de carton ondulé selon l'une des revendications précédentes, **caractérisée en ce que** ledit au moins un dispositif de séparation de bande imprimée (104, 117) est conçu pour séparer entièrement la bande imprimée (4), dans laquelle un dispositif de séparation de bande imprimée (117) est de préférence disposé en aval d'un dispositif de convergence de bande de contrecollage et de bande imprimée (93) dans une direction d'acheminement (98) de la bande imprimée (4), dans laquelle ledit au moins un dispositif de séparation de bande imprimée (117) est de préférence disposé en amont d'un dispositif d'application de bande adhésive (82, 99 ; 99a) dans la direction d'acheminement (98) de la bande imprimée (4).

14. Installation de fabrication de carton ondulé selon l'une des revendications précédentes, **caractérisée en ce que** le dispositif de couplage/découplage (76a) comprend au moins une unité de travail complémentaire extractible pour interagir avec au moins un élément de séparation (135) en formant un dispositif de séparation (134) et/ou avec au moins un élément de bande adhésive (83) en formant un dispositif d'application de bande adhésive (99a).

15. Installation de fabrication de carton ondulé selon l'une des revendications précédentes, **caractérisée en ce que** le dispositif de raccordement de bande de contrecollage (70) est disposé à l'extérieur de l'ensemble de fabrication de carton ondulé (1).

16. Procédé de fabrication de carton ondulé, comprenant les étapes de :
- fabriquer du carton ondulé dans un ensemble de fabrication de carton ondulé (1) qui comprend
-- au moins un dispositif de déroulement de bande de recouvrement (7) pour dérouler au moins une bande de recouvrement (9, 14),
-- au moins un dispositif de déroulement de bande ondulée (8) pour dérouler au moins une bande ondulée (17, 20, 24),
-- au moins un dispositif (5) pour fabriquer au moins une bande de carton ondulé (6) contrecollée d'un seul côté, qui comprend respectivement une bande de recouvrement (9, 14) et une bande ondulée (17, 20, 24), et
-- un dispositif d'assemblage pour produire une bande de carton ondulé contrecollée des deux côtés qui comprend ladite au moins une bande de carton ondulé (6) contrecollée d'un seul côté ;
- fabriquer une bande imprimée (4) et/ou une bande de contrecollage (40) dans un ensemble de fabrication de bande imprimée/bande de contrecollage (2) qui comprend
-- un dispositif de raccordement de bande imprimée (44) pour fournir la bande imprimée sans fin (4),
-- un dispositif d'impression (58) pour imprimer la bande imprimée (4) et
-- un dispositif de stockage de bande imprimée (66) pour stocker la bande imprimée (4) ; et
- coupler le dispositif d'impression (58) à l'ensemble de fabrication de carton ondulé (1) en utilisant la bande imprimée (4) comme couche extérieure dans l'ensemble de fabrication de carton ondulé (58), dans lequel, lors du couplage du dispositif d'impression (58) à l'ensemble de fabrication de papier ondulé (1), un dispositif de couplage assemble la bande imprimée (4) et la bande de contrecollage (40) l'une à l'autre ;
**caractérisé en ce que**
- un découplage du dispositif d'impression (58) de l'ensemble de fabrication de carton ondulé (1) est effectué en utilisant la bande de contrecollage (40) dans l'ensemble de fabrication de carton ondulé (1), ce qui permet un changement entre la bande imprimée (4) et la bande de contrecollage (40) formant la couche extérieure,
- l'ensemble de fabrication de bande imprimée/bande de contrecollage (2) comprend en outre un dispositif de raccordement de bande de contrecollage (70) pour fournir la bande de contrecollage sans fin (40),
- au moins un dispositif de séparation de bande de contrecollage (89 ; 89a) du dispositif de couplage sépare la bande de contrecollage (40) et/ou au moins un dispositif de séparation de bande imprimée (104, 117) du dispositif de couplage sépare la bande imprimée (4).

17. Procédé selon la revendication 16, **caractérisé en ce que** le dispositif d'impression (58) est couplé à l'ensemble de fabrication de carton ondulé (1) lorsque le dispositif d'impression (58) fonctionne et/ou que l'ensemble de fabrication de carton ondulé (1) fonctionne.

18. Procédé selon la revendication 16 ou 17, **caractérisé en ce que** le dispositif d'impression (58) est découplé de l'ensemble de fabrication de carton ondulé (1) lorsque le dispositif d'impression (58) fonctionne et/ou que l'ensemble de fabrication de carton ondulé (1) fonctionne.
